# FASCICULE DE BREVET EUROPEEN

(11) **EP 0 269 507 B1**
(45) Date de publication et mention de la délivrance du brevet: **08.05.1991**
(21) Numéro de dépôt: 87402528.1
(22) Date de dépôt: 10.11.1987
(51) Int. Cl.: B65B 3/32

(54) **Procédé et installation de remplissage de récipients avec un mélange d'au moins deux produits pâteux et/ou liquides**
Verfahren und Anlage zum Füllen von Behältern mit einer Mischung aus mindestens zwei pastösen oder flüssigen Produkten
Method and plant for filling receptacles with a mixture of at least two pasty or liquid products

(30) Priorité: 10.11.1986 FR 8615651; 19.01.1987 FR 8700531; 15.07.1987 FR 8709966
(43) Date de publication de la demande: 01.06.1988
(73) Titulaire: ERCA HOLDING, F-91942 Les Ulis Cédex (FR)
(72) Inventeur: Torterotot, Roland, F-78730 Longvilliers (FR)
(74) Mandataire: Hasenrader, Hubert

(56) Documents cités:
- DE-A- 2 119 840
- GB-A- 1 307 110
- US-A- 3 702 667

## Description

La présente invention concerne un procédé de remplissage de récipients avec un mélange d'au moins deux produits pâteaux et/ou liquides, procédé selon lequel on soutire d'un premier réservoir de stockage un produit de base que l'on transporte pas à pas dans une conduite générale d'alimentation raccordée à la sortie de soutirage dudit premier réservoir de stockage, on soutire d'un deuxième réservoir de stockage un produit additif dans une proportion déterminée par rapport aux portions ou doses soutirées du produit de base, on mélange le produit additif avec le produit de base et on fait passer ce mélange de produits dans un doseur-distributeur volumétrique qui est muni de buses d'éjection, présente une soupape d'admission et une soupape d'éjection, et dont l'entrée est raccordée à la conduite générale d'alimentation et à l'aide duquel l'on dose des quantités exactes de ce mélange avant de les éjecter à travers lesdites buses dans au moins un récipient.

Un tel procédé est connu dans l'industrie de conditionnement de produits laitiers notamment pour les mélanges de yaourts avec une confiture ou des fruits ou pour les laits gélifiés aromatisés. Dans ce cas, le produit de base est soutiré du premier réservoir de stockage à l'aide d'une première pompe débitant dans une conduite principale et le produit additif est soutiré du deuxième réservoir de stockage à l'aide d'une deuxième pompe avant d'être ajouté à la conduite principale immédiatement en amont du mélangeur dont la sortie est raccordée à un bac tampon dans lequel est maintenue une surpression pneumatique sur le mélange de produits et dans lequel sont prévues deux sondes de niveau qui règlent l'alimentation de ce bac tampon entre un niveau minimal de mélange et un niveau maximal, le mélange de produits étant transféré sous pression aux différentes chambres de dosage d'un doseur connu par exemple par le brevet français 2 067 983, avant d'être expulsé en quantités dosées dans les récipients correspondants à travers les buses d'un distributeur connu, par exemple, également par ledit brevet français 2 067 983.

Selon ce procédé connu, la sonde de niveau minimal dans le bac tampon déclenche le démarrage des deux pompes d'alimentation en produit de base et en produit additif respectivement et la sonde de niveau maximal commande l'arrêt desdites pompes qui travaillent toutes deux en continu pendant le cycle de remplissage du réservoir tampon. Cette manière de procéder présente plusieurs inconvénients. En effet, la première pompe abîme fréquemment le produit de base, notamment lorsqu'il s'agit de yaourt. En outre, il est très difficile de régler avec précision le rapport D1/D2 des débits D1 et D2 de la première pompe et de la deuxième pompe respectivement notamment lorsque le débit D2 de la deuxième pompe est assez faible par rapport à celui D1 de la première pompe. Par ailleurs, après avoir été mélangés dans le mélangeur, les deux produits mélangés peuvent se séparer partiellement dans le bac tampon par suite de leurs densités différentes. Ainsi arrive au doseur un mélange de produits qui, une fois dosé et transféré par portions aux récipients, comporte des proportions variables et imprécises en produit de base et en produit additif, d'un récipient à l'autre.

En outre, ce procédé connu, du fait qu'il implique des conduites longues entre le premier réservoir de stockage et le bac tampon et du fait que le volume de ce dernier est assez important, ne permet pas de changer rapidement la nature du mélange sans perte d'une quantité non négligeable du premier mélange au moment du passage à un deuxième mélange de produits.

Selon une autre proposition, le produit de base est stocké dans un réservoir, le produit additif est introduit par portions dans la conduite d'alimentation, en amont d'un mélangeur, et on introduit dans une chambre de dosage du doseur-distributeur le mélange de produits qui, à la sortie du doseur-distributeur, contient, dans chacune des doses distribuées, une portion de produit additif plus ou moins identique à celle introduite en même temps dans ladite conduite générale d'alimentation en aval du mélangeur.

Bien que cette proposition présente déjà une certaine amélioration, elle n'est pas encore parfaite pour plusieurs raisons :
- Le dosage exact du produit additif, de façon à obtenir dans les récipients toujours la même quantité précise de produit additif et par conséquent aussi la même quantité de produit de base, pose des problèmes, notamment lorsque les produits additifs sont des produits sucrés tels que de la confiture, du sirop ou de petits morceaux de fruits dans un sirop, etc... En effet, dès qu'un produit sucré est mis en contact avec de l'air, ce qui arrive fréquemment en raison de l'intervalle qui existe entre le piston de dosage et la chambre de dosage et qui permet à l'air de pénétrer dans la chamber de dosage et d'agir sur le produit additif, le sucre de celui-ci se cristallise sous l'effet de l'oxygène notamment dans l'intervalle précité. Les cristaux de sucre finissent par gêner le fonctionnement du doseur et finalement par le bloquer.
- La présence d'un mélangeur dans la conduite générale d'alimentation allant du réservoir de stockage pour le produit de base au doseur-distributeur dudit produit de base ainsi que la disposition du point d'injection du produit additif dans la conduite générale d'alimentation en amont du mélangeur ne permettent pas la réalisation d'un ensemble compact doseur-distributeur et récipient de stockage du produit de base.

La présente invention a pour but de remédier à ces inconvénients et de proposer un procédé du type initialement mentionné qui permette de véhiculer et de doser les produits à mélanger et le mélange de produits avec soin et précision et de passer d'un mélange de produits à un autre sans perte notable du premier mélange.

Un autre but de la présente invention est de proposer un procédé de remplissage du type initialement mentionné, qui permette de réduire les risques de cristallisation de sucre dans le doseur du produit additif et de préférence également une réduction notable du volume de la conduite d'alimentation générale entre le réservoir de stockage du produit de base et le doseur-distributeur de ce dernier.

Ces buts sont atteints dans le cadre du procédé précité du fait que l'on établit dans les deux réservoirs de stockage au-dessus des produits une atmosphère, le cas échéant stérile, en surpression pour éviter l'entrée d'un gaz pollué dans lesdits réservoirs et pousser le produit de base dans la conduite d'alimentation, on introduit dans le produit de base le produit additif par portions déterminées eu égard aux doses soutirées dudit produit de base de telle sorte que lors de l'introduction d'une portion du produit additif dans le produit de base, on réalise dans le doseur-distributeur une dose du mélange de produits qui contient une portion de produit additif identique à celle qui vient d'être introduit dans ledit produit de base, et, à partir du doseur-distributeur et à travers au moins une buse d'éjection de celui-ci, on envoie dans un récipient correspondant chaque dose de mélange de produits contenant des proportions constantes et précises de chacun desdits produits, le produit additif étant dosé dans un autre doseur volumétrique tout en le protégeant contre toute oxydation par l'air ambiant.

Grâce à cette conception, on évite de plus tout malaxage néfaste du produit de base et la séparation par décantation des produits du mélange ainsi que l'instabilité des proportions de chacun des produits contenus dans une dose du mélange de produits. En outre, les produits fragiles conservent leur structure initiale, comme c'est par exemple le cas des yaourts brassés qui autrement perdraient leur structure onctueuse. Par ailleurs, les mélangeurs peuvent être supprimés entre le réservoir de stockage du produit de base et le doseur-distributeur, et le produit additif est empêché de cristalliser.

L'invention concerne aussi une installation de remplissage de récipients avec un mélange d'au moins deux produits pâteux et/ou liquides, du type comportant un premier réservoir de stockage pour un produit de base, au moins un autre réservoir de stockage pour un produit additif, un doseur-distributeur d'un mélange d'une portion de produit de base et d'une portion de produit additif et comportant au moins une chambre de dosage présentant un piston doseur muni d'une tige de commande, une chambre de distribution reliée à la chambre de dosage, une buse d'éjection, une soupape d'admission prévue en amont de la chambre de dosage et une soupape d'éjection prévue en aval de la chambre de distribution et en amont de la buse d'éjection, une conduite générale d'alimentation raccordant la sortie du premier réservoir à l'entrée du doseur-distributeur, et au moins un doseur volumétrique comprenant une cavité de dosage présentant un piston doseur muni d'une tige de commande, et susceptible d'être raccordée, d'une part, à la sortie de l'autre réservoir de stockage pour le produit additif et, d'autre part, à un point d'injection situé sur le trajet de transport du produit de base entre la sortie du premier réservoir de stockage et la soupape d'éjection du doseur-distributeur.

Une telle installation présente un certain nombre d'inconvénients résidant notamment dans le fait que la conduite d'alimentation comporte une pompe qui détruit la structure des produits de base fragiles, qu'un bac tampon prévu entre la sortie du mélangeur et l'entrée du doseur-distributeur augmente le volume du mélange de produits et empêche son remplacement rapide par un autre mélange de produits, et en outre favorise la séparation par décantation des produits constitutifs du mélange.

Dans cette installation connue se posent des problèmes de cristallisation du sucre dans le doseur pour les produits additifs sucrés liquides ou pâteaux ou comportant des morceaux de fruits au sirop. En outre, la présence d'éléments tels qu'un mélangeur dans la conduite d'alimentation générale du produit de base et d'un bac tampon procurent au mélange de produits un volume supplémentaire en amont du doseur-distributeur, ce qui ne permet pas d'obtenir un ensemble compact en conduit encore à des pertes en mélange de produits lors de la modification de la composition du mélange de produits.

La présente invention a aussi pour but de remédier à ces inconvénients et de proposer une installation dans laquelle la longueur des conduites de liaison entre le point d'éjection du mélange de produits et les lieux de stockage du produit de base soit réduite le plus possible, tout en assurant un mélange et un dosage des produits avec soin et précision et sans possibilité de cristallisation de sucre.

Ce but est atteint conformément à l'invention du fait que
- l'extrémité supérieure des réservoirs de stockage est raccordée à une source de gaz sous pression,
- la soupape d'admission dans la chambre de dosage du doseur-distributeur est prévue à l'une des extrémités de la conduite générale d'alimentation,
- à l'endroit du piston doseur de l'autre doseur volumétrique, le produit additif est séparé de l'air ambiant par une cloison déformable, et
- le piston du doseur volumétrique et le piston du doseur-distributeur sont raccordés à des unités de commande actionnées cycliquement et en opposition de phases, de telle sorte que le piston du doseur volumétrique éjecte une dose du produit additif pendant que le piston du doseur-distributeur effectue sa course d'aspiration.

On constate que grâce à l'invention sont supprimés plusieurs éléments qui jusqu'à présent étaient une source de complication et qui empêchaient un fonctionnement efficace de l'installation, et notamment un changement rapide et sans perte notable de la composition du mélange de produits.

Conformément au procédé selon l'invention, l'on introduit le produit additif dans le produit de base uniquement pendant la course d'aspiration du doseur-distributeur et l'on conduit directement le produit de base de son réservoir de stockage au doseur-distributeur correspondant. On protège avantageusement le produit additif contenu dans l'autre doseur volumétrique contre toute oxydation par l'air ambiant en recouvrant en permanence la face arrière ou supérieure du piston dudit doseur volumétrique avec le produit de base. Il est également possible de protéger le produit additif contenu dans l'autre doseur volumétrique contre toute oxydation par l'air ambiant à l'aide d'une membrane ou soufflet non élastique entourant de façon étanche vis-à-vis du produit additif, la partie du piston et de la tige de piston en contact avec ledit air ambiant. Lorsque l'on désire changer le mélange de produits, l'on modifie la composition du mélange de produits en injectant dans le produit de base un autre produit additif différent du premier produit additif.

Il est avantageux d' utiliser entre le fond du premier réservoir de stockage du produit de base et l'entrée dans le doseur-distributeur, une seule soupape qui établit une liaison cyclique entre ledit premier réservoir et la conduite générale. On injecte le produit additif dans le produit de base en aval de la soupape d'admission et en amont de la soupape d'éjection du doseur-distributeur, soit par exemple dans le produit de base contenu dans la conduite générale, soit par exemple dans le produit de base contenu dans le doseur-distributeur.

Avantageusement, le piston doseur du doseur volumétrique et le piston doseur du doseur-distributeur sont reliés entre eux par une transmission mécanique, de façon à exécuter leurs courses d'aspiration et de refoulement en opposition de phases. La cloison déformable séparant de l'air ambiant le produit additif contenu dans le doseur volumétrique est constituée soit, par une membrane flexible non élastique délimitant un côté de la cavité de dosage, le piston doseur étant situé d'un côté et le produit additif étant situé de l'autre côté de ladite membrane, soit, par un soufflet déformable non élastique solidaire d'une part, du piston doseur et d'autre part, du corps du doseur, entourant la partie extrême inférieure de la tige de piston et suscpetible de pénétrer dans la cavité de dosage.

Il est avantageux que le doseur volumétrique comporte un corps doseur qui est fixé au fond du premier réservoir de stockage pour le produit de base, et présente au moins une cavité de dosage recevant sans jeu latéral notable le piston-doseur, débouchant par son extrémité supérieure dans le fond dudit premier réservoir et comprenant, à son extrémité inférieure, un boisseau d'un robinet à trois voies susceptibles de relier ladite cavité de dosage, soit au réservoir de stockage du produit additif, soit au point d'injection dudit produit additif dans le produit de base, et que la cloison déformable séparant de l'air ambiant le produit additif contenu dans ledit doseur volumétrique est constituée par le produit de base contenu dans ledit premier réservoir et recouvrant la face supérieure du piston doseur et une partie de la tige de commande de ce dernier. La soupape d'admission prévue sur la conduite générale d'alimentation peut faire office à la fois de soupape de sortie du premier réservoir de stockage pour le produit de base, et de soupape d'admission dans la chambre de dosage du doseur-distributeur et peut être prévue à l'extrémité amont de la conduite générale d'alimentation et dans le fond du premier réservoir de stockage. Le doseur-distributeur comprend avantageusement dans une enceinte cylindrique verticale dont l'extrémité supérieure est solidaire du fond du premier récipient de stockage et débouche dans ce dernier, de haut en bas, la chambre de dosage, la chambre de distribution, la soupape d'éjection, et la buse d'éjection. Dans ce cas, l'extrémité aval de la conduite générale d'alimentation débouche dans ladite enceinte cylindrique verticale à la jonction de la chambre de dosage supérieure et de la chambre de distribution inférieure. La sortie du doseur volumétrique débouche, soit en aval de la soupape d'admission du doseur-distributeur, soit dans la conduite générale d'alimentation, soit dans une conduite de liaison entre la chambre de dosage et la chambre de distribution dudit doseur-distributeur.

Le fond du premier réservoir de stockage pour le produit de base peut être constitué avantageusement par un bloc de fond dans lequel sont prévus au moins un logement pour la soupape d'admission du doseur-distributeur, au moins un logement pour la partie supérieure de l'enceinte cylindrique dudit doseur-distributeur et au moins un canal formant au moins une partie de la conduite générale d'alimentation. Dans ce cas notamment, le doseur volumétrique pour le produit additif présente un corps qui est fixé sur une face latérale du bloc de fond du premier réservoir de stockage, comprend une cavité de dosage dans laquelle se déplace de façon étanche le piston doseur séparant ladite cavité en une chambre inférieure et une chambre supérieure, et une partie de la tige de commande dudit piston, partie disposée dans cette chambre supérieure et entourée d'un soufflet fixé de façon étanche, d'une part, sur la face arrière dudit piston et, d'autre part, sur le corps de doseur à l'endroit où ce dernier est traversé par ladite tige de commande.

Le doseur volumétrique comporte une soupape de liaison à l'aide de laquelle sa cavité de dosage peut être reliée alternativement à la sortie du réservoir de stockage pour le produit additif ou au point d'injection du produit additif dans le produit de base. La soupape de liaison alternative et la soupape d'admission du doseur-distributeur sont de préférence réunies en une seule soupape du type à tiroir susceptible, soit d'établir une liaison entre la chambre inférieure de la cavité de dosage et le réservoir de stockage pour le produit additif et simultanément d'interrompre la liaison, d'une part, entre le réservoir de stockage pour le produit de base et le doseur-distributeur et, d'autre part, entre ladite cavité de dosage et le point d'injection du produit additif dans le produit de base, soit d'établir une liaison, d'une part, entre le réservoir de stockage pour le produit de base et le doseur-distributeur et, d'autre part, entre ladite cavité de dosage et le point d'injection du produit additif dans le produit de base, et simultanément d'interrompre la liaison entre la chambre inférieure de la cavité de dosage et le réservoir de stockage pour ledit produit additif.

Dans ce cas notamment, la chambre supérieure de la cavité de dosage du doseur volumétrique est en permanence raccordée au réservoir de stockage pour le produit additif et est susceptible d'être reliée à la chambre inférieure de celle-ci par l'intermédiaire d'un conduit de dérivation et de la soupape de liaison interposée dans ledit conduit de dérivation. Le piston du doseur volumétrique et le soufflet sont de préférence réalisés d'une seule pièce par découpage dans un bloc en matière synthétique. La chambre de distribution peut se terminer, à son extrémité inférieure, par un corps tronconique muni d'un alésage cylindrique vertical recevant de façon étanche une tige mobile d'obturation qui forme avec ce dernier la soupape d'éjection, traverse coaxialement l'enceinte cylindrique verticale, pénètre de façon étanche dans le réservoir de stockage pour le produit de base et est susceptible d'être rétractée vers l'intérieur de la chambre de distribution pour libérer le passage de la buse d'éjection, constitué par ledit alésage dudit corps tronconique. La tige mobile d'obturation peut aussi être conçue de façon à sortir partiellement vers le bas de l'enceinte cylindrique verticale, et comprendre dans sa partie inférieure située au niveau de la chambre de distribution lorsqu'elle occupe sa position haute, un canal d'éjection débouchant latéralement, à chacune de ses extrémités, sur la face extérieure de ladite tige par au moins un orifice latéral. Dans ce cas, la tige mobile fait office, d'une part, de soupape d'éjection, et, d'autre part, de buse d'éjection, et est mobile entre, d'une part, une position basse dans laquelle elle pénètre au fond d'un récipient à remplir et dans laquelle l'orifice latéral supérieur se trouve encore dans la chambre de distribution pendant que son orifice latéral inférieur se trouve en dessous de l'alésage cylindrique dudit corps tronconique et, d'autre part, une position haute dans laquelle l'orifice latéral inférieur de la tige se trouve à l'intérieur dudit aléasage et est obturé vis-à-vis de l'extérieur.

Dans le cas où la tige d'obturation ne sort pas vers le bas de l'enceinte du doseur-distributeur, elle peut présenter, au niveau de la chambre de distribution, des organes de brassage. Lorsque le doseur-distributeur comprend une tige d'obturation, il peut aussi présenter un piston doseur annulaire qui coulisse de façon étanche dans la chambre de dosage à la fois le long de la tige d'obturation et de la face interne de l'enceinte cylindrique qui débouche dans le fond du réservoir pour le produit de base.

Cette conception permet de réaliser une installation de remplissage très compacte et de pouvoir distribuer avec un doseur-distributeur à buses multiples autant de mélanges de produits différents qu'il y a de buses, ou bien de changer rapidement pour une buse donnée la composition du mélange de produits et ceci sans perte notable en produits.

Un autre avantage de la présente invention réside dans le fait que l'on évite toute stagnation de produit(s) aussi bien dans le doseur pour le produit additif que dans celui pour le mélange de produits et dans la soupape à fonctions multiples, à savoir, soupape d'admission pour le doseur-distributeur et soupape de liaison alternative d'une part, entre le réservoir de stockage pour le produit additif ou la chambre supérieure du doseur pour le produit additif et la chambre inférieure dudit doseur, et d'autre part, entre la chambre inférieure ou sortie dudit doseur et le point d'injection du produit additif dans le produit de base.

D'autres caractéristiques référées et avantages de l'invention ressortiront de la description suivante de plusieurs modes de réalisation, description faite en référence aux dessins sur lesquels :
. la figure 1 est une vue schématique d'un premier mode de réalisation de l'installation de remplissage et de dosage,
. la figure 2 est une vue schématique d'un deuxième mode de réalisation de l'installation de remplissage et de dosage,
. la figure 3 est une vue schématique en élévation d'un troisième mode de réalisation de l'installation de remplissage et de dosage ;
. la figure 4 est une vue schématique d'un quatrième mode de réalisation de l'installation de remplissage et de dosage ;
. la figure 5 est une vue schématique d'un cinquième mode de réalisation de l'installation de remplissage et de dosage conforme à l'invention,
. la figure 6 est une vue en élévation d'une coupe transversale à travers un sixième mode de réalisation de l'installation de remplissage de récipients avec un mélange d'au moins deux produits ;
. la figure 7 est une vue agrandie en coupe verticale du doseur pour le produit additif et de la soupape d'admission du doseur-distributeur suivant le plan VII-VII de la figure 8, cette vue se distinguant de celle représentée à la figure 6 du fait que la tige du doseur est faiblement inclinée par rapport à la verticale pour être plus près du réservoir de stockage pour le produit de base sans être gênée par ledit réservoir, la soupape de liaison alternative étant en une position dans laquelle les deux extrémités de la cavité de dosage sont reliées l'une à l'autre ;
. la figure 8 est une vue en plan suivant un plan déterminé par la ligne brisée VIII-VIII de la figure 7, la position de la soupape de liaison étant celle de la figure 7 ;
. la figure 9 est une vue agrandie d'une coupe verticale à travers le doseur pour le produit additif suivant un plan parallèle à celui de la figure 7, et déterminé par la ligne IX-IX de la figure 10, la soupape de liaison alternative étant en une position dans laquelle la chambre inférieure du doseur est reliée au point d'injection dans le produit de base ;
. la figure 10 est une vue en plan du doseur suivant la ligne brisée X-X de la figure 9 ;
. la figure 11 est une coupe verticale à travers le piston et le soufflet du doseur pour le produit additif ; et
. la figure 12 est une vue schématique, partiellement en coupe, d'un septième mode de réalisation de l'installation analogue à ceux des figures 3 et 4.

Comme on peut le voir sur les figures 1 à 4, l'installation de remplissage des récipients avec un mélange dosé de produits comprend un premier réservoir de stockage 1 contenant un produit de base ou produit blanc 2 tel qu'un yaourt blanc brassé ou non ou un fromage blanc frais ou un lait à gélifier, une conduite d'alimentation générale 3 qui relie la sortie 4 du premier réservoir 1 à l'entrée 5 d'un doseur-distributeur 6 par l'intermédiaire d'une soupape par exemple du type à membrane 7 dont la chambre de commande 8 est raccordée alternativement au moyen d'un conduit 9, soit à une source d'air comprimé, soit à une source de vide. L'installation comprend , en outre, au moins un deuxième réservoir de stockage 10 qui contient un produit additif 11 tel que de la confiture ou une essence aromatique et dont la sortie 12 est raccordée par l'intermédiaire d'une conduite secondaire courte 13 à un doseur volumétrique 14 dont la sortie est reliée à un point d'injection 15 du produit additif dans le produit de base 2 sur son trajet entre la sortie 4 du réservoir de stockage 1 et une soupape déjection du doseur-distributeur 6. Comme on peut le voir sur la figure 1, ce point d'injection 15 peut être dans la conduite générale 3, ou, selon la figure 3, à l'entrée de la chambre de dosage 16 du doseur-distributeur 6, ou encore ailleurs, comme on le verra plus loin. Cette chambre de dosage 16 peut en même temps servir de chambre de mélange pour le produit de base 2 qui y entre dès que la soupape d'admission 7 est ouverte et pour le produit additif 11 qui est poussé directement dans ladite chambre de dosage 16 à travers le conduit 17 prévu entre le point d'injection 15, tel que ladite chambre 16 et la sortie du doseur volumétrique 14 (voir par exemple figure 3). Le premier réservoir de stockage 1 est raccordé, à l'aide d'un conduit 19 fixé à son extrémité supérieure, à une source de gaz, de préférence stérile, sous pression et comporte, le cas échéant, une sonde de niveau minimal 18a et une sonde de niveau maximal 18b qui commandent par exemple l'alimentation de ce réservoir 1 avec le produit de base 2 à travers un raccord 19a.

La sortie du doseur-distributeur 6 qui sera décrit plus loin, est constituée par au moins une buse d'éjection 20, et de préférence plusieurs, à travers lesquelles les quantités dosées du mélange de produits sont introduites dans des récipients correspondants 21.

Pour pouvoir modifier rapidement la composition du mélange de produits, il est avantageux d'associer au doseur volumétrique 14 ou à tout dispositif techniquement équivalent, au moins un réservoir de stockage supplémentaire 10ʹ qui contient un produit additif 11ʹ de nature ou d'arôme ou de goût différent de celui du premier produit additif 11. Afin d'éviter un mélange intempestif entre les produits additifs 11 et 11ʹ, une soupape d'arrêt S, Sʹ est interposée entre la sortie de chacun des deux réservoirs 10 et 10ʹ et l'entrée du doseur volumétrique 14.

Sur la figure 1, on a représenté en parallèle à une première ligne de mélange et de dosage raccordée à la sortie 4 du premier réservoir de stockage 1 pour le produit de base 2, une deuxième ligne de mélange et de dosage comportant les mêmes éléments que la première ligne, à savoir une conduite générale 3a, un doseur-distributeur 6a, un deuxième réservoir de stockage 10a pour un produit additif 11a, etc. Cette deuxième ligne étant identique à la première, les mêmes éléments de celle-ci sont désignés avec les mêmes références que ceux de la première ligne mais complétées de la lettre "a".

Au lieu d'avoir dans une installation tous les éléments en double, à l'exception du premier réservoir de stockage 1, on peut aussi prévoir qu'un seul doseur-distributeur 6 soit alimenté avec plusieurs mélanges différents de produits. Ainsi le doseur-distributeur 6 pourrait comprendre deux rangées de six chambres de dosage 16 qui sont alimentées quatre par quatre par trois mélanges différents de produits.

On retrouve dans cet exemple, une conduite d'alimentation générale 3 raccordée à la sortie 4 du premier réservoir de stockage 1 pour un produit de base 2, et de laquelle sont dérivées en parallèle trois conduites de dérivation associées chacune à au moins un deuxième réservoir de stockage 10 ou 10a contenant chacun un produit additif différent 11 ou 11a, à un doseur volumétrique 14 débitant le produit additif correspondant dans la conduite de dérivation en amont du mélangeur, et à un groupe de quatre chambres de dosage 16 du doseur-distributeur 6. Comme dans l'exemple précédent, chaque doseur volumétrique 14 peut être associée à un réservoir supplémentaire 10ʹou 10ʹa contenant encore un autre produit additif 11ʹ ou 11ʹa. Bien entendu, les différentes conduites comprennent aussi les soupapes d'arrêt et clapet de retenue nécessaires pour éviter tout mélange intempestif entre les produits. Comme dans l'exemple précédent, la mise en service et l'arrêt de chaque doseur 14 sont commandés au début et à la fin de la course d'aspiration du doseur-distributeur 6 de sorte que ces doseurs volumétriques 14 n'injectent dans la conduite de dérivation une quantité déterminée du produit additif que pendant la course d'aspiration des pistons du doseur-distributeur 6.

Autrement dit, tout doseur volumétrique 14, qu'il soit d'un type connu ou non, est mis en service de façon intermittente de telle sorte qu'il expulse une quantité dosée ou portion du produit additif 11 vers le point d'injection 15 de ce dernier dans le produit de base 2, point tel que la chambre de dosage 16, uniquement pendant la course d'aspiration du piston 22 du doseur-distributeur 6.

Sur la figure 2, on a représenté schématiquement un ensemble de plusieurs doseurs-distributeurs 6 et de doseurs 14 pour quatre produits additifs 11 différents, chacun des doseurs-distributeurs 6 étant raccordé à un réservoir commun de stockage 1 pour le produit de base 2 et à l'un des doseurs 14 en nombre identique (par exemple douze) à celui des doseurs-distributeurs 6 et raccordés par groupe, par exemple, de trois, ou individuellement au réservoir 10 contenant un produit additif de nature ou d'arôme différents des produits additifs des autres réservoirs.

Comme on peut le voir sur la figure 3, le réservoir de stockage étanche 10 ou 10ʹ du produit additif 11 ou 11ʹ, dont la partie supérieure est constamment raccordée à une source de gaz, de préférence stérile, sous pression, est associée à un doseur volumétrique 14 qui comporte un corps doseur 23 fixé au fond 24 du résevoir de stockage 1 pour le produit de base 2. Dans ce corps doseur 23 est ménagée au moins une cavité de dosage 25 dont la partie inférieure peut être reliée à travers le boisseau d'un robinet à trois voies 26, qui joue le rôle d'une soupape de liaison alternative, soit au conduit 13 et au réservoir de stockage 10 ou 10ʹ pour le produit additif 11 ou 11ʹ, soit au conduit 17 et au point d'injection 15 du produit additif dans le produit de base 2, point 17 constitué dans cet exemple par la chambre de dosage 16 du doseur-distributeur 6. Un piston doseur 27 est monté de façon coulissante et sans jeu latéral notable dans la cavité cylindrique verticale de dosage 25 qui débouche dans le fond 24 du réservoir 1. La partie supérieure du piston doseur 27 peut donc, le cas échéant, pénétrer dans le réservoir 1 et en tous cas, est recouverte par le produit de base 2 contenu dans ledit réservoir 1. Cette partie supérieure du piston doseur 27 est solidaire d'une tige de commande 28 disposée verticalement dans le réservoir 1 et raccordée à un mécanisme de commande non représenté et situé à l'extérieur du réservoir 1, à l'aide d'une plaque 29 et d'une tige de liaison 30 traversant de façon étanche un sas stérile 31.

Le doseur-distributeur 6 représenté schématiquement sur les figures 3, 4 et 12 est décrit dans le brevet français 2 067 983 et ne sera décrit ci-après que dans la limite des besoins pour l'intelligence de l'invention. Ce doseur-distributeur 6 comporte en particulier, dans son corps-doseur 32, la chambre de dosage inférieure 16 qui, d'une part, est susceptible d'être reliée, à travers la soupape d'admission à membrane 7 commandée par voie pneumatique par exemple, au tronçon très court de la conduite générale 3 raccordée directement au fond du réservoir 1, et qui, d'autre part, est reliée, à sa sortie, par un conduit de liaison 33, à une chambre de distribution 34 et à la buse d'éjection 20 du doseur-distributeur 6, une soupape d'éjection, 35 par exemple, à membrane commandée pneumatiquement, étant susceptible d'obturer la buse 20 qui se trouve placée au-dessus du et, le cas échéant, dans le récipient à remplir 21.

Le côté supérieur de la chambre de dosage 16 du corps-doseur 32 est délimité par une membrane flexible non élastique 36 en forme de jupe qui entoure le piston doseur 22 prévu dans la chambre supérieure 60 du doseur 6 au-dessus de la membrane 36. La chambre supérieure 60, reliée en permanence à une source de vide, est traversée de façon étanche par une tige de piston 37 dont l'extrémité supérieure porte contre un organe d'un mécanisme de commande représenté schématiquement sur la figure 4. Les mouvements des pistons doseurs 22 et 27 du doseur-distributeur 6, d'une part, et du doseur volumétrique 14, d'autre part, sont synchronisés en opposition de phases, de telle sorte que le doseur volumétrique 14 n'éjecte son produit additif 11 dans le conduit 17 que pendant la course ascendante, c'est-à-dire d'aspiration du piston 22 du doseur-distributeur 6.

Bien entendu, la chambre de dosage 25 du doseur volumétrique 14 est reliée aussi cycliquement, par l'intermédiaire du boisseau du robinet à trois voies 26 ou tout autre système équivalent du soupape, soit à la sortie du réservoir 10 pour le produit additif 11, soit au conduit 17 allant au doseur-distributeur 6. Pendant la course d'éjection du piston 22 du doseur-distributeur 6, les liaisons entre la chambre de dosage 16 et, d'une part, la conduite générale 3 ou le résevoir 1 et, d'autre part, la cavité de dosage 25 sont interrompues par la soupape d'admission 7 et le robinet 26 respectivement. Par contre, la soupape d'éjection 35 est ouverte pendant la course d'éjection du piston 22 du doseur-distributeur 6.

On remarquera encore que, de préférence, les deux mouvements verticaux, opposés quant à leurs directions, des deux pistons doseurs 22 et 27 sont parfaitement synchronisés en ce qui concerne leurs vitesses cycliques sinusoïdales. En raison de la liaison cinématique entre les deux pistons 22, 27, on peut réaliser une proportionnalité parfaite, constante et précise entre chaque dose de produit additif et chaque dose de mélange de produits.

Une variante du mode de réalisation représenté sur la figure 3 consiste dans le fait que le conduit d'éjection 17ʹ venant de la cavité de dosage 25 (voir conduit 17ʹ en traits interrompus) du doseur 14 pour le produit additif 11 ne débouche pas dans la chambre de dosage 16 du doseur-distributeur 6, mais dans le conduit de liaison 33 entre la chambre de dosage 16 et la chambre de distribution 34 du doseur-distributeur 6. Ce mode de réalisation est particulièrement avantageux lorsque le produit additif comporte des morceaux de fruits, par exemple, d'autant plus que, grâce à cette variante, le dosage du produit additif peut se faire très près de la buse d'éjection 20 du doseur-distributeur 6.

Il est à noter que pour doser d'une façon précise des faibles quantités de produit additif, il y a toujours intérêt à faire appel à des pistons-doseurs 27 tels que représentés sur la figure 3, c'est-à-dire à des pistons sans membrane. Lorsque la quantité du produit additif à doser est plus importante, on peut faire appel à un doseur connu par exemple par le brevet français 2 067 983. Ainsi, selon les modes de réalisation représentés sur les figures 4 et 12, le doseur volumétrique 14 pour le produit additif 11 a sensiblement la même structure que la partie doseur du doseur-distributeur 6. En effet, le piston 27 du doseur 14 est muni d'une sorte de membrane 55 qui est flexible et non élastique et qui présente la forme d'une calotte semi-retournée recouvrant la face frontale et la face latérale dudit piston 27 et est fixée de façon étanche, sur son pourtour, au corps de doseur 23. Ainsi, la tige de commande 28 et le piston 27 ne sont jamais en contact avec le produit additif 11 passant à travers la cavité de dosage 25 du doseur 14 et cette dernière est maintenue parfaitement étanche vis-à- vis de l'extérieur. Le conduit secondaire 13 raccordé à la sortie du réservoir 10 pour le produit additif 11 débouche dans la cavité de dosage 25 à travers une soupape d'entrée 26a par exemple du type à membrane commandée par voie pneumatique et le conduit de sortie 17 de ladite cavité 25 débouche, selon l'exemple de la figure 4, dans la conduite générale 3 en amont du doseur-distributeur 6, et selon l' exemple de la figure 12, dans le conduit de liaison 33 entre la chambre de dosage 16 et la chambre de distribution 34 du doseur-distributeur 6. Ce conduit de sortie 17 est muni d'un clapet de retenue 26b ouvrant en direction de la conduite générale 3 (figure 4) ou du conduit de liaison 33 (figure 12) et fermant en celle de la cavité 25. Bien entendu, dans ces modes de réalisation aussi, les pistons 22 et 27 du doseur-distributeur 6 et du doseur 14 respectivement sont mûs de façon synchrone et en sens opposés de sorte que lorsque l'un, par exemple le piston 22, exécute sa course ascendante d'aspiration, l'autre, par exemple le piston 27, effectue sa course descendante d'expulsion ou de refoulement. Bien que, sur les figures 4 et 12, le fond 24 du réservoir 1 soit représenté, pour la commodité du dessin, à une distance relativement grande de la soupape d'admission 7 du doseur-distributeur 6 et du conduit de sortie 17 du doseur 14, ledit fond 24 du réservoir 1 est en réalité très rapproché de ces organes 7, 17 en vue de réaliser un ensemble très compact.

Les extrémités supérieures des tiges de commande 37 et 28 des pistons-doseurs 22 et 27 respectivement coopèrent chacune avec une unité de commande, ces unités de commande étant actionnées de façon synchrone et en phases opposées et peuvent être reliées cinématiquement par un mécanisme de commande 62 tel que représenté schématiquement sur la figure 4.

Ce mécanisme de commande 62 comprend à l'extérieur d'un boîtier d'engrenages 63 entraînés par un moteur, sur chaque face latérale, une barre horizontale de commande 64, 65 contre laquelle porte, sans lui être solidaire, l'extrémité supérieure de la tige de piston correspondante 37 ou 28 du doseur-distributeur 6 et du doseur volumétrique 14 respectivement. Les extrémités de chaque barre horizontale 64 ou 65 sont associées chacune à l'un des disques rotatifs d'une paire de disques 66 ou 67.

Les arbres 68 ou 69 de chaque paire de disques 66 ou 67 sont disposés dans un plan horizontal parallèle à celui des barres de commande 64 ou 65 dont les extrémités sont articulées, chacune sur un téton de support excentré 70 ou 71 de l'un des deux disques rotatifs associés à une barre 64 ou 65 et entraînés de façon continue en rotation. Bien entendu, les tétons 70 ou 71 associés à une barre de commande 64 ou 65 sont également disposés dans les mêmes plans horizontaux.

Il faut noter que les tétons de support 71 associés à la barre 65 coopérant avec la tige de piston 28 du doseur 14 pour le produit additif 11 sont décalés en rotation d'un angle égal à 180° par rapport aux tétons de support 70 de la barre 64 coopérant avec la tige de piston 37 du doseur-distributeur 6. Ainsi le piston 22 du doseur-distributeur 6 est en position basse correspondant au début de sa course ascendante dite d'aspiration pendant que le piston 27 du doseur volumétrique 14 est en position haute correspondant au début de sa course descendante dite d'éjection. Du fait que la course du piston 22 du doseur-distributeur 6 est plus grande que celle du piston 27 du doseur volumétrique 14, la distance entre les tétons de support 70 et l'axe de l'arbre de rotation correspodnant 68 est plus grande que celle entre les tétons de support 71 et l'arbre correspondant 69.

Le mode de réalisation représenté sur la figure 5 est une version très compacte de l'invention. Dans ce cas, aussi bien le doseur 14 pour le produit additif 11 que le doseur-distributeur 6 qui reçoit ici déjà un mélange dosé du produit de base 2 et du produit additif 11 ainsi que la buse d'éjection 20 sont solidaires du fond 24 du réservoir de stockage 1 pour le produit de base 2, ledit fond étant ici matérialisé par une sorte de plaque ou bloc épais. La conduite d'alimentation générale 3 est extrêmement courte et comporte à son extrémité amont, au niveau du bloc de fond 24 du réservoir de stockage 1, une soupape d'admission 38 constituée par exemple par un tiroir horizontal logé dans un évidement du bloc de fond 24 et établissant cycliquement une liaison entre le réservoir 1 et la conduite d'alimentation 3 pendant la course d'aspiration du doseur-distributeur 6, cette soupape 38 faisant office de soupape d'admission pour le produit de base 2 dans la chambre de dosage 16.

Ce doseur-distributeur 6 intègre à la fois, dans une enceinte cylindrique verticale 39, fixée par son extrémité supérieure dans un logement approprié du bloc de fond 24, de haut en base, la chambre de dosage 16, la chambre de distribution 34, la soupape d'éjection 35 et la buse d'éjectoin 20.

A côté de la soupape d'admission 38 est disposé, également dans le bloc de fond 24, le doseur 14 pour le produit additif 11, de sorte que sa cavité de dosage 25 est raccordée à travers le robinet à trois voies 26 et le conduit 17 extrêmement court à la conduite générale 3 en aval de la soupape d'admission 38 et en amont de la chambre de dosage 16. Le piston 27 du doseur 14 est constamment recouvert par le produit de base 2, puisque la partie supérieure de la cavité cylindrique de dosage 25 débouche sur la face supérieure du fond 24 du réservoir 1 pour le produit de base 2. L'extrémité inférieure ou aval de la conduite générale 3 qui est très courte débouche dans l'enceinte verticale 39 à mi-hauteur de celle-ci et à la jonction de la chambre de dosage supérieure 16 et de la chambre de distribution inférieure 34 du doseur-distributeur 6.

La soupape d'éjection 35 est, dans le cas du doseur-distributeur gauche 6, constituée par un alésage cylindrique vertical 40 ménagé dans le corps tronconique 41 formant à la fois l'extrémité inférieure de la chambre de distribution 34 et la buse d'éjection 20, et par une tige d'obturation 42 pénétrant de façon étanche dans ledit alésage 40 et susceptible d'être rétractée vers l'intérieur de la chambre de distribution 34 pour libérer le passage constitué par l'alésage 40. Cette tige d'obturation 42 traverse coaxialement l'enceinte cylindrique 39 et pénètre de façon étanche dans le réservoir 1 où elle est reliée par une tringlerie 43 à un mécanisme de commande non représenté. A la partie inférieure, c'est-à-dire au niveau de la chambre de distribution 34, la tige d'obturation 42 présente des organes de brassage 44 inclinés vers l'extérieur et le bas.

Le piston doseur 22 est dans ce cas réalisé sous forme d'un piston annulaire coulissant de façon étanche dans la chambre de dosage 16 à la fois le long de la tige d'obturation 42 et de la face interne de l'enceinte 39, la face supérieure dudit piston 22 étant recouverte par le produit de base 2 du fait que l'enceinte 39 débouche également dans le fond 24 du réservoir 1. Le piston annulaire 22 est raccordé, à sa face supérieure, à une tige tubulaire de commande 37 qui pénètre dans le réservoir 1 comme la tige 28 du piston 27 et est reliée à un mécanisme de commande qui commande la course d'aspiration du piston 22 pendant la course d'éjection ou descendante du piston 27 pour le produit additif 11. La course descendante ou d'éjection du piston 22 s'arrête légèrement au-dessus de l'embouchure de la conduite générale 3 dans l'enceinte 39 (voir position du piston 22 en pointillé).

Le mode de réalisation représenté sur les figures 6 à 11 constitue également une version très compacte de l'installation de remplissage et de dosage.

Il convient d'abord de remarquer que pour des raisons de clarté, on a indiqué en pointillé sur le côté gauche de la figure 6, la conduite générale 3 comme si elle était disposée derrière le plan de figure 6 ; elle se trouve en réalité devant ce plan, comme ceci ressort de la figure 8. Dans ce cas particulier, la soupape d'admission 7, la conduite générale 3, la moitié supérieure du doseur-distributeur 6 et une partie du conduit de liaison entre le doseur volumétrique et le point d'injection 15 du produit additif dans le produit de base 2 sont prévus dans un bloc qui constitue le fond 24 du réservoir de stockage 1 pour le produit de base.

Tel que représenté sur le dessin, l'installation comprend un réservoir de stockage 1 qui contient un produit de base 2 et qui est ici disposé transversalement et au-dessus du trajet des rangées successives 45 de récipients 21. Dans le bloc de fond 24 de ce réservoir 1 est ménagée au moins une conduite d'alimentation générale 3 et de préférence sont ménagées autant de conduites générales 3 qu'il y a de doseur-distributeurs 6, chaque conduite générale 3 reliant une sortie 4 du réservoir 1 à l'entrée 5 d'un doseur-distributeur 6. Dans le corps de fond 24 est ménagé un logement transversal 46 qui présente une cuvette 46a de forme semi-cylindrique prolongée vers le haut par des parois verticales parallèles 46b de façon à déboucher dans le réservoir de stockage et délimiter par leur extrémité supérieure l'ouverture de sortie 4 du réservoir 1, et qui reçoit un corps ou tiroir cylindrique 47 faisant partie de la soupape d'admission 7 du doseur-distributeur 6. Cette soupape d'admission 7 comprend, dans le cas présent, au fond de la cuvette 46a au moins une paire d'orifices de distribution 3a et 3b auxquelles est raccordée l'extrémité supérieure ou amont de la conduite générale 3, ces deux orifices de distribution 3a et 3b étant séparés l'un de l'autre par une petite cloison 3c et destinés à être reliés à travers le corps cylindrique 47, l'un (3a) au fond du réservoir 1 et l'autre (3b) à la chambre de dosage 25 du doseur 14 pour le produit additif. Le corps 47 réalisé en tant que tiroir horizontal est susceptible de recouvrir de façon étanche les orifices de distribution 3a et 3b et de se déplacer axialement et comporte pour chaque conduite générale 3 un passage vertical 48 susceptible de s'aligner sur l'orifice 3a et un passage coudé 49 susceptible de venir s'aligner sur l'orifice 3b et dont les axes sont situés dans le même plan vertical perpendiculaire à l'axe du horizontal du tiroir 47 que l'axe du passage vertical 48.

La partie verticale 49a du passage coudé 49 est juxtaposée au passage vertical 48 et peut déboucher au fond de la cuvette semi-cylindrique 46a, soit dans l'orifice de distribution 3b (Fig 9, 10) de la conduite générale 3, soit dans l'orifice 50a (Fig 7, 8) d'un conduit 50 qui va vers la chambre inférieure 25a de la cavité de dosage 25 du doseur 14 pour le produit additif et qui sert à ladite chambre inférieure 25a de conduit d'entrée, l'orifice 50a étant situé à côté de l'orifice 3b sur le trajet de déplacement horizontal de la partie verticale 49a du passage coudé 49, trajet parallèle à l'axe horizontal 53 du tiroir cylindrique 47.

La partie horizontale 49b du passage coudé 49 est disposée au-dessus de la partie verticale 49a de ce dernier et peut déboucher, en face de la paroi semi-cylindrique 46a soit dans l'orifice 51a (Fig 9, 10) d'un conduit 51 qui est relié à la chambre inférieure 25a de la cavité de dosage 25 du doseur volumétrique 14 pour le produit additif et qui sert de conduit de sortie d'une façon analogue au conduit 17 ou 17ʹ, soit dans l'orifice 52a d'un conduit 52 qui est relié en permanence à la sortie 13 du réservoir (non représenté) pour le produit additif figures 7, 8).

La cuvette semi-cylindrique transversale 46a du logement transversal 46 comprend donc à coté de l'orifice de distribution 3a l'orifice de distribution 3b qui tous deux relient simultanément la conduite générale 3, lorsque le passage vertical 48 coïncide avec l'orifice 3a et le passage coudé 49 avec l'orifice 3b, d'une part, au réservoir 1 pour le produit de base 2 et, d'autre part, au conduit de sortie 51 du doseur 14 (côté droit de la figure 6), les axes des orifices 3a et 3b étant situés dans le même plan vertical et perpendiculaire à l'axe 53 de la cuvette semi-cylindrique 46a et du tiroir cylindrique 47 dont le diamètre est, au jeu de glissement près, identique à celui de la cuvette 46a ou à la distance entre les deux parois verticales de prolongement 46b du logement transversal 46. On comprendra aisément que dans ce mode de réalisation, le point d'injection 15 du produit additif 11 dans le produit de base 2 se trouve dans la conduite générale 3, immédiatement en dessous des orifices 3a et 3b et de leur cloison de séparation 3c, le passage vertical 48 et le passage coudé 49 étant dans ce cas utilisés en tant que buses d'injection du produit de base 2 et du produit additif 11 respectivement dans la conduite générale 3.

La soupape d'admission 7 remplit dans ce mode de réalisation, non seulement la fonction d'une soupape de sortie du réservoir de stockage 1 et d'une soupape d'admission pour le doseur-distributeur 6, mais aussi la fonction d'une soupape d'entrée et d'une soupape de sortie du doseur 14 pour le produit additif de sorte que la chambre inférieure 25a de la cavité de dosage 25 de ce doseur 14 peut être reliée alternativement soit via la conduite secondaire 13 au réservoir de stockage du produit additif (Fig 7, 8) soit au doseur-distributeur 6 via la conduite générale 3 (Fig 9, 10).

La structure du doseur 14 pour le produit additif est conçue de façon à éviter toute stagnation de produit dans les différents conduits et chambres dudit doseur. A cet effet, la cavité de dosage 25 comprend une partie de forme cylindrique 25b dans laquelle se déplace de façon étanche le piston-doseur 27 qui est muni d'un joint d'étanchéité 27a et divise cette cavité de dosage 25 en une chambre inférieure 25a dont la partie extrême est élargie par rapport à la partie cylindrique 25b, et en une chambre supérieure 25c dont la partie extrême s'élargit également par rapport à la partie cylindrique 25b de la cavité de dosage 25. La chambre supérieure 25c est en permanence reliée au réservoir de stockage pour le produit additif par l'intermédiaire de la conduite secondaire 13. Ainsi, la face supérieure ou arrière du piston-doseur 27 est constamment recouverte par le produit additif. La face arrière du piston 27 est solidaire de la tige de commande 28 qui traverse la chambre supérieure 25c et la partie extrême de celle-ci élargie en chambre de passage 54 avant de passer de façon étanche à l'extérieur à travers le corps de doseur 23 qui, dans ce cas également est disposé soit très près du bloc de fond 24 du réservoir de stockage 1 et, de préférence, est solidaire et fixé sur une face latérale dudit bloc de fond 24. La partie de la tige de commande 28 qui se trouve dans la chambre supérieure 25c et dans la chambre de passage 54 est entourée d'un soufflet 55 dont le diamètre maximal est inférieur au diamètre de la chambre 25c et qui est disposé dans lesdites chambres 25c et 54 et fixé de façon étanche, d'une part, à la face supérieure ou arrière du piston-doseur 27 et, d'autre part, au corps de doseur 23 à l'endroit où ladite tige 28 quitte ledit corps de doseur 23. On est ainsi sûr que le produit additif se trouvant dans les chambres 25c et 54 au dessus ou derrière le piston 27 et autour de la tige de commande 28, c'est-à-dire du soufflet 55, est séparé de l'air ambiant et protégé contre toute oxydation, cristallisation ou pollution extérieure.

Avantageusement, le conduit 52, relié en permanence à la sortie du réservoir de stockage 10 pour le produit additif 11 ou au conduit secondaire 13 dudit réservoir, débouche dans la chambre de passage 54 ou extrémité supérieure de la cavité de dosage 25 et constitue, en coopération avec le passage coudé du tiroir 47 en position appropriée et avec le conduit d'entrée 50, un conduit de dérivation ou de pontage grâce auquel l'extrémité supérieure de la cavité de dosage 25, c'est-à-dire la chambre supérieure 25c et la chambre de passage 54 peuvent être reliées cycliquement à l'extrémité inférieure de ladite cavité 25, c'est-à-dire à la chambre inférieure 25a de celle-ci qui constitue la véritable chambre de dosage. Cette disposition particulière garantit que le produit additif ne peut stagner dans la chambre supérieure 25c et est chassé hors de chambres 25c et 54 en direction de la chambre inférieure 25a à travers le conduit de dérivation 49, 50, 52 (Fig 6 côté gauche et Fig 7 et 8) à chaque course de recul ou d'aspiration vers le haut du piston-doseur 27. Dans ce cas, le tiroir cylindrique 47 se trouve dans la position dans laquelle le passage coudé 49 relie le conduit d'entrée 50 du doseur 14 au conduit 52 allant vers le réservoir du produit additif, tandis que le passage vertical 48 est obturé à son extrémité inférieure par la paroi de la cuvette semi-cylindrique 46a (Fig 7 et 8).

On comprend aisément que cette position du tiroir cylindrique 47 correspond à la position de fermeture de la soupape d'admission 7 de sorte que dès l'ouverture de la soupape d'éjection 35 du doseur-distributeur 6 une quantité dosée du mélange de produits (base et additif) peut être expulsée de ce dernier et être introduite dans un récipient 21 (voir côté gauche de la figure 6) par la descente du piston-doseur annulaire 22 le long de la tige d'obturation 42 jusqu'au- dessus de l'embouchure de la conduite générale 3 dans l'enceinte cylindrique verticale 39 à la jonction de la chambre de dosage supérieure 16 et la chambre de distribution inférieure 34 délimitées par ladite enceinte 39. Dans ce cas, le piston annulaire 22 atteint la position indiquée pour le doseur-distributeur 6 de droite de la figure 6 pendant que la tige d'obturation 42 est encore engagée dans le récipient 21 (voir doseur-distributeur 6 côté gauche de la figure 6) pour permettre l'écoulement du mélange de produits à travers le canal inférieur d'éjection 56 ménagé dans la partie inférieure de la tige d'obturation 42 et débouchant à ses deux extrémités sur la face extérieure cylindrique de celle-ci d'une part, à l'aide d'orifices d'éjection obliques 57 reliant à l'extérieur l'extrémité inférieure dudit canal 56 et dirigés vers le bas et vers l'extérieur près de l'extrémité inférieure de ladite tige 42 au-dessus d'un joint torique d'étanchéité 58 solidaire de ladite extrémité, et, d'autre part, à l'aide de perçages radiaux supérieurs 59 reliant à l'extérieur, c'est-à-dire à la chambre de distribution 34, l'extrémité supérieure dudit canal 56 et disposés à un endroit tel de ladite tige 42 que même en position extrême basse de celle-ci, ces perçages 59 sont situés à l'intérieur de la chambre de distribution 34 (voir côté gauche fig. 6). Lorsque le joint d'étanchéité 58 est appliqué contre l'alésage cylindrique vertical 40 ménagé dans le corps tronconique 41 de la soupape d'éjection 35 prévue à l'extrémité inférieure de la chambre de distribution 34, les orifices d'éjection 57 de ladite soupape d'éjection 35 sont obturés (côté droit fig. 6) et le piston annulaire 22 peut commencer sa course d'aspiration vers le haut, à partir de sa position basse, (fig 6 côté droit) pour arriver en position haute (fig 6 côté gauche) d'où une nouvelle course descendante d'éjection peut s'effectuer. Il est à noter que l'extrémité inférieure de la tige d'obturation 42 qui est mobile verticalement entre une position haute dans laquelle la soupape d'éjection 35 est fermée (doseur-distributeur 6 de droite de la figure 6) et une position basse dans laquelle son extrémité inférieure est engagée au fond d'un récipient 21 (doseur-distributeur 6 de gauche de la figure 6), joue non seulement un rôle en tant qu'élément obturateur de la soupape d'éjection 35, mais également le rôle de buse d'éjection grâce au canal d'éjection 56, aux orifices d'éjection 57 et aux perçages radiaux supérieurs 59. Une disposition analogue est d'ailleurs indiquée schématiquement sur la tige d'obturation 42 du doseur-distributeur de droite de la figure 5.

Bien entendu, dès la fermeture de la soupape d'éjection 35 et avant le début de la course ascendante ou d'aspiration du piston annulaire 22 du doseur-distributeur 6, le tiroir cylindrique 47 est poussé dans son autre position extrême (voir Fig 6, côté droit et fig 9 et 10) dans laquelle est fermée la soupape d'entrée 52a du doseur volumétrique 14 et sont ouvertes la soupape de sortie 51a dudit doseur volumétrique 14 et la soupape d'admission 7 du doseur-distributeur 6. Dans ce cas, le passage vertical 48 du tiroir 47 de la soupape d'admission 7 établit la communication entre le réservoir de stockage 1 pour le produit de base et la conduite générale 3 (ou l'entrée du doseur-distributeur 6) et le passage coudé 49 dudit tiroir 47 relie la sortie du doseur 14 pour le produit additif (conduit 51) à la conduite générale 3 (ou l'entrée de la chambre de dosage 16 du doseur-distributeur 6). Ainsi, le passage coudé 49 du tiroir 47 de la soupape d'admission 7 constitue, en coopération avec les orifices 50a, 52a ou 51a, 3b, une soupage de liaison alternative 26, d'une part, entre le réservoir de stockage pour le produit additif ou la chambre supérieure 25c du doseur 14 pour le produit additif et la chambre inférieure 25a dudit doseur 14, et, d'autre part, entre la chambre inférieure 25a de la cavité de dosage 25, ou conduit de sortie 51 dudit doseur 14 et le point d'injection 15 (conduite générale 3) du produit additif dans le produit de base 2. Il s'entend de soi-même que le piston 27 du doseur 14 effectue sa course descendante d'expulsion du produit additif pendant que le piston annulaire 22 exécute sa course ascendante d'aspiration, les mouvements de ces pistons 22, 27 étant synchrones, mais de directions opposées l'une à l'autre.

Pendant la course descendante du piston 27, une certaine quantité du produit additif 11 est aspirée dans la chambre supérieure 25c qui s'agrandit au fur et à mesure que descend ledit piston 27 pendant sa course de refoulement ou expulsion du produit 11 dosé préalablement dans la chambre inférieure 25a.

Pendant la course ascendante du piston 27, qui constitue la course d'aspiration du produit additif 11 dans la chambre inférieure 25a de la cavité de dosage 25, la quantité de produit additif 11 contenue dans la chambre supérieure 25c est expulsée de celle-ci et envoyée, avec une autre quantité de produit 11 venant du conduit 13, vers la chambre inférieure 25a via le conduit de dérivation 49, 50, 52 (voir fig 7 et 8). Ainsi il est évité toute stagnation du produit additif dans une des chambres de la cavité de dosage 25.

Comme déjà mentionné à l'égard du doseur-distributeur 6 de gauche sur la figure 5, la tige d'obturation 42 (figure 6, doseur 6 de droite) peut aussi être pleine sur toute sa longueur et, par son extrémité inférieure, servir d'obturateur à l'alésage cylindrique vertical 40 du corps tronconique 41 de la soupape d'éjection 35 prévue à l'extrémité inférieure de la chambre de distribution 34 du doseur-distributeur 6. Dans ce cas, le corps 41 tronconique muni de son alésage cylindrique 40 remplit la fonction de la buse d'éjection fixe 20. Pour ouvrir la soupape d'éjection 35, il est alors nécessaire de déplacer la tige d'obturation 42 vers le haut et de rentrer l'extrémité inférieure de celle-ci à l'intérieur de la chambre de distribution 34 en vue de libérer plus ou moins l'alésage vertical 40. Dans la zone de la chambre de distribution 34, la tige d'obturation 42 présente, le cas échéant, des organes de brassage 44 tels que des ailettes plus ou moins obliques.

Selon une particularité avantageuse du doseur volumétrique 14, le piston-doseur 27 et le soufflet 55 y compris sa bride de fixation 55a sur le corps de doseur 23 à l'endroit du passage de la tige de commande 28 hors de la chambre de passage 54 et de la chambre supérieure 25c sont réalisés à partir d'un même bloc en matière synthétique telle que du polytétrafluoréthylène. Comme on peut le voir sur la figure 11, le soufflet 55 réalisé dans la même matière que le piston 27 par alésage du bloc de matière a un diamètre inférieur légèrement supérieur à celui de la tige de commande 28, alésage suivi d'un taraudage de gorges annulaire successives superposées 55b dont la section selon un plan radial est un triangle isocèle dont la base repose contre ladite tige 8 les sommets ou fonds de ces gorges annulaires étant situés sur une enveloppe cylindrique dont le diamètre est inférieur au diamètre du piston 25. Sur le côté extérieur du bloc de départ sont taillées ou filetées des rainures annulaires superposées 55c intercalées chacune entre deux gorges annulaires intérieures 55b, la section radiale de ces rainures extérieures 55c étant également en forme de triangle isocèle dont la base est située sur l'enveloppe cylindrique entourant de façon imaginaire le soufflet 55 dont la paroi 55d en forme d'accordéon cylindrique sépare alternativement une gorge intérieure 55b d'une rainure extérieure voisine superposée 55c. L'extrémité supérieure du soufflet 55 se termine par la bride de fixation 55a qui comprend une partie tubulaire 55e raccordée à l'extrémité supérieure de la paroi 55d du soufflet 55, et un disque annulaire de fixation 55f, le diamètre intérieur de la partie tubulaire de la bride de fixation 55a étant égal au diamètre extérieur de la tige de commande 28. La bride de fixation 55a est montée de façon étanche sur le corps de doseur 23 et empêche ainsi toute fuite de fluide de l'extérieur vers l'intérieur et vice versa du doseur 14. L'extrémité inférieure 28a de la tige de commande 28 est filetée et est vissée dans un taraudage borgne 27b du piston 27. Bien entendu, le profil des gorges intérieures 55b et des rainures extérieures 55c n'est pas nécessairement triangulaire avec des sommets ou fonds pointus; il est également possible d'arrondir plus ou moins fortement le profil de ces sommets ou fonds.

Le mode de fonctionnement de l'installation se comprend de soi-même :
Le produit de base 2 s'écoule de soi-même lorsqu'il est suffisamment liquide ou est poussé sous l'effet de la surpression régnant dans le réservoir 1 dans la conduite principale 3 vers le doseur-distributeur 6 par unités de volume correspondant au volume soit d'une dose de produit de base 2, soit d'une dose du mélange de produits de base 2 et additif 11 aspiré lors d'une course d'aspiration dans la chambre 16 du doseur-distributeur 6. Pendant chaque pas d'avance du produit ou du mélange de produits dans la conduite principale 3, qui correspond à la période d'aspiration du doseur-distributeur 6, on injecte soit dans la conduite principale 3, soit dans la chambre de dosage 16, soit dans le conduit de liaison 33, une quantité ou portion de produit additif 11 qui soit correspond au volume de produit additif 11 contenu dans le volume du mélange de produits dosé dans une chambre 16 du doseur-distributeur 6, soit s'ajoute au volume du produit de base 2 dosé dans ladite chambre 16, les doses ou portions successives du produit additif 11 étant dosées dans la cavité de dosage 25 du doseur 14. Le produit de base 2 et le produit additif 11 sont mélangés soit dans la conduite générale 3, soit dans la chambre de dosage 16, soit dans le conduit de liaison 33, soit encore dans la chambre de distribution 34, avant d'être éjectés en mélange proportionné par la buse d'éjection 20.

## Revendications

1. Procédé de remplissage de récipients avec un mélange d'au moins deux produits pâteaux et/ou liquides, procédé selon lequel on soutire d'un premier réservoir de stockage (1) un produit de base (2) que l'on transporte pas à pas dans une conduite générale d'alimentation (3) raccordée à la sortie de soutirage (4) dudit premier réservoir de stockage (1), on soutire d'un deuxième réservoir de stockage (10) un produit additif (11) dans une proportion déterminée par rapport aux portions ou doses soutirées du produit de base (2), on mélange le produit additif (11) avec le produit de base (2) et on fait passer ce mélange de produits dans un doseur-distributeur volumétrique (6) qui est muni de buses d'éjection (20), présente une soupape d'admission (7, 38) et une soupape d'éjection (35), et dont l'entrée est raccordée à la conduite générale d'alimentation (3) et à l'aide duquel l'on dose des quantités exactes de ce mélange avant de les éjecter à travers lesdites buses (20) dans au moins un récipient (21),
caractérisé en ce que l'on établit dans les deux réservoirs de stockage (1, 10) au-dessus des produits (2, 11) une atmosphère, le cas échéant stérile, en surpression pour éviter l'entrée d'un gaz pollué dans lesdits réservoirs (1, 10) et pousser le produit de base (2) dans la conduite d'alimentation (3), on introduit dans le produit de base (2) le produit additif (11) par portions déterminées eu égard aux doses soutirées dudit produit de base (2) de telle sorte que lors de l'introduction d'une portion du produit additif (11) dans le produit de base (2), on réalise dans le doseur-distributeur (6) une dose du mélange de produits qui contient une portion de produit additif (11) identique à celle qui vient d'être introduit dans ledit produit de base (2), et, à partir du doseur-distributeur (6) et à travers au moins une buse d'éjection (20) de celui-ci, on envoie dans un récipient correspondant (21) chaque dose de mélange de produits contenant des proportions constantes et précises de chacun desdits produits (2, 11), le produit additif (11) étant dosé dans un autre doseur volumétrique (14) tout en le protégeant contre toute oxydation par l'air ambiant.

2. Procédé selon la revendication 1, caractérisé en ce que l'on introduit le produit additif(1) dans le produit de base (2) uniquement pendant la course d'aspiration du doseur-distributeur (6).

3. Procédé selon la revendication 1, caractérisé en ce que l'on conduit directement le produit de base (2) de son réservoir de stockage (1) au doseur-distributeur correspondant (6).

4. Procédé selon la revendication 1, caractérisé en ce que l'on protège le produit additif (11) contenu dans l'autre doseur volumétrique (14) contre toute oxydation par l'air ambiant en recouvrant en permanence la face arrière ou supérieure du piston (27) dudit doseur volumétrique (14) avec le produit de base (2).

5. Procédé selon la revendication 1, caractérisé en ce que l'on protège le produit additif (11) contenu dans l'autre doseur volumétrique (14) contre toute oxydation par l'air ambiant à l'aide d'une membrane ou soufflet non élastique (55) entourant de façon étanche vis-à-vis du produit additif (11), la partie du piston (27) et de la tige de piston (28) en contact avec ledit air ambiant.

6. Procédé selon la revendication 1, caractérisé en ce que l'on modifie la composition du mélange de produits en injectant dans le produit de base (2) un autre produit additif (11ʹ) différent du premier produit additif (11).

7. Procédé selon la revendication 1, caractérisé en ce que l'on injecte le produit additif (11) dans le produit de base (2) en aval de la soupape d'admission (7, 38) et en amont de la soupape d'éjection (35) du doseur-distributeur (6).

8. Procédé selon la revendication 1, caractérisé en ce que l'on utilise entre le fond (24) du premier réservoir de stockage (1) du produit de base (2) et l'entrée dans le doseur-distributeur, une seule soupape (7, 26, 47) qui établit une liaison cyclique entre ledit premier réservoir (1), la conduite générale (3) ou doseur-distributeur (6) et la sortie du doseur volumétrique (14) pour le produit additif (11).

9. Procédé selon l'une des revendications 1 à 8, caractérisé en ce que l'on injecte le produit additif (11) dans le produit de base (2) contenu dans la conduite générale (3).

10. Procédé selon l'une des revendications 1 à 8, caractérisé en ce que l'on injecte le produit additif (11) dans le produit de base (2) contenu dans le doseur-distributeur (6).

11. Installation de remplissage d'au moins un récipient avec un mélange d'au moins deux produits pâteux et/ou liquides, du type comportant un premier réservoir de stockage (1) pour un produit de base (2), au moins un autre réservoir de stockage (10, 10ʹ, 10a, 10ʹa) pour un produit additif (11, 11ʹ, 11a, 11ʹa) un doseur-distributeur (6) d'un mélange d'une portion de produit de base (2) et d'une portion de produit additif (11) et comportant au moins une chambre de dosage (16) présentant un piston doseur (22) muni d'une tige de commande (37), une chambre de distribution (34) reliée à la chambre de dosage (16), une buse d'éjection (20), une soupape d'admission (7) prévue en amont de la chambre de dosage (16) et une soupape d'éjection (35) prévue en aval de la chambre de distribution (34) et en amont de la buse d'éjection (20), une conduite générale d'alimentation (3) raccordant la sortie (4) du premier réservoir (1) à l'entrée du doseur-distributeur (6), et au moins un doseur volumétrique (14) comprenant une cavité de dosage (25) présentant un piston doseur (27) muni d'une tige de commande (28), et susceptible d'être raccordée, d'une part, à la sortie de l'autre réservoir de stockage (10, 10ʹ, 10a, 10ʹa) pour le produit additif (11, 11ʹ, 11a, 11ʹa) et, d'autre part, à un point d'injection (15) situé sur le trajet de transport du produit de base (2) entre la sortie du premier réservoir de stockage (1) et la soupape d'éjection (35) du doseur-distributeur (6),
caractérisée en ce que
- l'extrémité supérieure des réservoirs de stockage (1 et 10, 10ʹ, 10a, 10ʹa) est raccordée à une source de gaz sous pression,
- la soupape d'admission (7, 38) dans la chambre de dosage (16) du doseur-distributeur (6) est prévue à l'une des extrémités de la conduite générale d'alimentation (3),
- à l'endroit du piston doseur (27) de l'autre doseur volumétrique (14), le produit additif (11, 11ʹ, 11a, 11ʹa) est séparé de l'air ambiant par une cloison déformable (2, 55), et
- le piston (27) du doseur volumétrique (14) et le piston (22) du doseur-distributeur (6) sont raccordés à des unités de commande (62) actionnées cycliquement et en opposition de phases, de telle sorte que le piston (27) du doseur volumétrique (14) éjecte une dose du produit additif (11) pendant que le piston (22) du doseur-distributeur (6) effectue sa course d'aspiration.

12. Installation de remplissage selon la revendication 11, caractérisée en ce qu'elle comprend pour chaque doseur volumétrique (14) de produit additif (11, 11ʹ, 11a, 11ʹa) au moins deux réservoirs de stockage (10, 10ʹ, 10a, 10ʹa) dont chacun contient un produit additif différent (11, 11ʹ, 11a, 11ʹa), au moins deux conduits de raccordement (13, 13ʹ, 13a, 13ʹa) prévus entre l'entrée du doseur volumétrique (14) et la sortie de l'un ou l'autre des deux réservoirs de stockage ainsi qu'au moins deux soupapes d'arrêt (S, Sʹ, Sa, Sʹa) dont chacune est montée sur l'un desdits conduits de raccordement.

13. Installation de remplissage selon la revendication 11, caractérisée en ce que le piston doseur (27) du doseur volumétrique (14) et le piston doseur (22) du doseur-distributeur (6) sont reliés entre eux par une transmission mécanique (62a, 71).

14. Installation de remplissage selon la revendication 11, caractérisée en ce que la cloison déformable séparant de l'air ambiant le produit additif (11) contenu dans le doseur volumétrique (14) est constituée par une membrane flexible non élastique (55) délimitant un côté de la cavité de dosage (25), le piston doseur (27) étant situé d'un côté et le produit additif (11) étant situé de l'autre côté de ladite membrane (55).

15. Installation de remplissage selon la revendication 11, caractérisée en ce que la cloison déformable séparant de l'air ambiant le produit additif (11) contenu dans le doseur volumétrique (14) est constituée par un soufflet déformable non élastique (55) solidaire, d'une part, du piston doseur (27) et d'autre part, du corps doseur (23), entourant la partie extrême inférieure de la tige de piston (28) et suscpetible de pénétrer dans la cavité de dosage (25).

16. Installation de remplissage selon la revendication 11, caractérisée en ce que le doseur volumétrique (14) comporte un corps doseur (23) qui est fixé au fond (24) du premier réservoir de stockage (1) pour le produit de base (2), et présente au moins une cavité de dosage (25) recevant sans jeu latéral notable le piston-doseur (27), débouchant par son extrémité supérieure dans le fond (24) dudit premier réservoir (1) et comprenant, à son extrémité inférieure, une soupape de liaison alternative (26) susceptibles de relier ladite cavité de dosage (25), soit au réservoir de stockage (10) du produit additif (11), soit au point d'injection (15) dudit produit additif (11) dans le produit de base (2), et que la cloison déformable séparant de l'air ambiant le produit additif (11) contenu dans ledit doseur volumétrique (14) est constituée par le produit de base (2) contenu dans ledit premier réservoir (2) et recouvrant la face supérieure du piston doseur (27) et une partie de la tige de commande (28) de ce dernier.

17. Installation de remplissage selon la revendication 11, caractérisée en ce que la soupape d'admission (7, 38) du doseur-distributeur (6) prévue sur la conduite générale d'alimentation (3) fait office à la fois de soupape de sortie du premier réservoir de stockage (1) pour le produit de base (2), et de soupape d'admission dans la chambre de dosage(16) du doseur-distributeur (6).

18. Installation de remplissage selon la revendication 11, caractérisée en ce que la soupape d'admission (7, 38) dans la chambre de dosage (16) du doseur-distributeur (6) est prévue à l'extrémité amont de la conduite générale d'alimentation (3) et dans le fond (24) du premier réservoir de stockage (1).

19. Installation de remplissage selon la revendication 11, caractérisée en ce que le doseur-distributeur (6) comprend dans une enceinte cylindrique verticale (39) dont l'extrémité supérieure est solidaire du fond (24) du premier réservoir de stockage (1) et débouche dans ce dernier, de haut en bas, la chambre de dosage (16), la chambre de distribution (34), la soupape d'éjection (35) et la buse d'éjection (20) et que l'extrémité aval de la conduite générale d'alimentation (3) débouche dans ladite enceinte cylindrique verticale (39) à la jonction de la chambre de dosage supérieure (16) et de la chambre de distribution inférieure (34).

20. Installation de remplissage selon la revendication 11, caractérisée en ce que la sortie du doseur volumétrique (14) débouche, soit dans la chambre de dosage (16) en aval de la soupape d'admission (7, 38) du doseur-distributeur (6), soit dans la conduite générale d'alimentation (3), soit dans un conduit de liaison (33) entre la chambre de dosage (16) et la chambre de distribution (34) dudit doseur-distributeur (6).

21. Installation de remplissage selon la revendication 11, caractérisée en ce que le fond du premier réservoir de stockage (1) pour le produit de base (2) est constitué par un bloc de fond (24) dans lequel sont prévus au moins un logement (46) pour la soupape d'admission (7, 38) du doseur-distributeur (6), au moins un logement pour la partie supérieure de l'enceinte cylindrique (39) dudit doseur-distributeur (6) et au moins un canal formant au moins une partie de la conduite générale d'alimentation (3).

22. Installation de remplissage selon les revendications 11 et 21, caractérisée en ce que le doseur volumétrique (14) pour le produit additif (11) présente un corps (23) qui est fixé sur une face latérale du bloc de fond (24) du premier réservoir de stockage (1), comprend une cavité de dosage (25) dans laquelle se déplace de façon étanche le piston doseur (27) séparant ladite cavité (25) en une chambre inférieure (25a) et une chambre supérieure (25c), et qu'une partie de la tige de commande (28) dudit piston (27), partie disposée dans cette chambre supérieure (25c) est entourée d'un soufflet (55) fixé de façon étanche, d'une part, sur la face arrière dudit piston (27) et, d'autre part, sur le corps doseur (23) à l'endroit où ce dernier est traversé par ladite tige de commande (28).

23. Installation de remplissage selon la revendication 11, caractérisée en ce que le doseur volumétrique (14) comporte une soupape de liaison alternative (26) à l'aide de laquelle sa cavité de dosage (25, 25a) peut être reliée alternativement à la sortie du réservoir de stockage (10) pour le produit additif (11) ou au point d'injection (15) du produit additif (11) dans le produit de base (2) et que ladite soupape de liaison alternative (26) et la soupape d'admission (7) du doseur-distributeur (6) sont réunies en une seule soupape (7, 26) du type à tiroir (47) susceptible, soit d'établir une liaison entre la chambre inférieure (25a) de la cavité de dosage (25) et le réservoir de stockage (10) pour le produit additif (11) et simultanément d'interrompre la liaison, d'une part, entre le réservoir de stockage (1) pour le produit de base (2) et le doseur-distributeur (6) et, d'autre part, entre ladite cavité de dosage (25, 25a) et le point d'injection (15) du produit additif (11) dans le produit de base (2), soit d'établir une liaison, d'une part, entre le réservoir de stockage (1) pour le produit de base (2) et le doseur-distributeur (6) et, d'autre part, entre ladite cavité de dosage (25, 25a) et le point d'injection (15) du produit additif (11) dans le produit de base (2), et simultanément d'interrompre la liaison entre la chambre inférieure (25a) de la cavité de dosage (25) et le réservoir de stockage (10) pour ledit produit additif (11).

24. Installation de remplissage selon la revendication 23, caractérisée en ce que la chambre supérieure (25c) de la cavité de dosage (25) du doseur volumétrique (14) est en permanence raccordée au réservoir de stockage (10) pour le produit additif (11) et est susceptible d'être relié à la chambre inférieure (25a) de celle-ci (25) par l'intermédiaire d'un conduit de dérivation (50, 52) et de la soupape de liaison alternative (26) interposée dans ledit conduit de dérivation (50, 52).

25. Installation de remplissage selon l'une des revendications 15 et 22, caractérisée en ce que le piston (27) du doseur volumétrique (27) et le soufflet (55) sont réalisés d'une seule pièce par découpage dans un bloc en matière synthétique.

26. Installation de remplissage selon la revendication 19, caractérisée en ce que la chambre de distribution (34) se termine à son extrémité inférieure par un corps tronconique (41) muni d'un alésage cylindrique vertical (40) recevant de façon étanche une tige mobile d'obturation (42) qui forme avec ce dernier la soupape d'éjection (35), traverse coaxialement l'enceinte cylindrique verticale (39), pénètre de façon étanche dans le réservoir de stockage (1) pour le produit de base (2) et est susceptible d'être rétractée vers l'intérieur de la chambre de distribution (34) pour libérer le passage de la buse d'éjection (35), constitué par ledit alésage (40) dudit corps tronconique (41).

27. Installation de remplissage selon la revendication 19, caractérisée en ce que la chambre de distribution (34) se termine, à son extrémité inférieure, par un corps tronconique (41) muni d'un alésage cylindrique vertical (40) recevant de façon étanche une tige mobile d'obturation (42) qui traverse coaxialement l'enceinte cylindrique verticale (39), pénètre de façon étanche dans le réservoir de stockage (1) pour le produit de base (2), comprend dans sa partie inférieure située au niveau de la chambre de distribution (34) lorsqu'elle occupe sa position haute, un canal d'éjection (56) débouchant latéralement, à chacune de ses extrémités, sur la face extérieure de ladite tige (42) par au moins un orifice ou perçage latéral(57, 59) et que ladite tige mobile (42) fait office, d'une part, de soupape d'éjection (35) en coopération avec ledit alésage (40) et, et, d'autre part, de buse d'éjection, (20) par l'intermédiaire du canal d'éjection (56) et de ses orifices et perçages latéraux (57, 59) et est mobile entre, d'une part, une position basse dans laquelle elle pénètre au fond d'un récipient à remplir (21) et dans laquelle le perçage latéral supérieur (59) se trouve encore dans la chambre de distribution (34) pendant que son orifice latéral inférieur (57) se trouve en dessous de l'alésage cylindrique (40) dudit corps tronconique (41) et, d'autre part, une position haute dans laquelle l'orifice latéral inférieur (57) de la tige (42) se trouve à l'intérieur dudit aléasage (40) et est obturé vis-à-vis de l'extérieur.

28. Installation de remplissage selon la revendication 26, caractérisée en ce que la tige d'obturation (42) présente, au niveau de la chambre de distribution (34), des organes de brassage (44).

29. Installation de remplissage selon l'une des revendications 26 et 27, caractérisée en ce que le doseur-distributeur (6) comprend un piston doseur annulaire (22) qui coulisse de façon étanche dans la chambre de dosage (16) à la fois le long de la tige d'obturation (42) et de la face interne de l'enceinte cylindrique (39) qui débouche dans le fond (24) du réservoir pour le produit de base (2).

## Claims

1. Process for filling recipients with a mixture of at least two pasty and/or liquid products, whereby a basic product (2) is drawn from a first storage tank (1) and conveyed step-by-step in a general supply conduit (3) connected to the draw-off outlet (4) of said first storage tank (1), an additive product (11) is drawn from a second storage tank (10) in a determined proportion with respect to the drawn-off portions or doses of the basic product (2), the additive product (11) is mixed with the basic product (2) and this mixture of products is passed into a volumetric metering/dispensing device (6) which is provided with ejection nozzles (20) and has an admission valve (7,38) and an ejection valve (35), and of which the inlet is connected to the general supply conduit (3) and by means of which exact quantities of this mixture are metered before being ejected through said nozzles (20) into at least one recipient (21), characterized in that it comprises the steps of: establishing in the two storage tanks (1,10), above the products (2,11), an atmosphere, if necessary sterile, in excess pressure in order to avoid the admission of a polluted gas in said tanks (1,10) and to drive the basic product (2) into the supply conduit (3), introducing into the basic product (2) the additive product (11) in determined portions having regard to the drawn-off doses of said basic product (2) so that, during introduction of a portion of additive product (11) in the basic product (2), a dose of the mixture of products is obtained in the metering/dispensing device (6) which dose contains a portion of additive product (11) identical to that which was just introduced in said basic product (2), and, from the metering/dispensing device (6) and through at least one ejection nozzle (20) thereof, sending into a corresponding recipient (21) each dose of mixture of products containing constant and precise proportions of each of said products (2,11), the additive product (11) being metered in another volumetric metering device (14) while being protected from any oxidation by the ambient air.

2. Process according to claim 1, characterized in that the additive product (1) is introduced into the basic product (2) solely during the suction stroke of the metering/dispensing device (6).

3. Process according to claim 1, characterized in that the basic product (2) is conducted directly from its storage tank (1) to the corresponding metering/dispensing device (6).

4. Process according to claim 1, characterized in that the additive product (11) contained in the other volumetric metering device (14) is protected from any oxidation by the ambient air by permanently covering the rear or upper face of the piston (27) of said volumetric metering device (14) with the basic product (2).

5. Process according to claim 1, characterized in that the additive product (11) contained in the other volumetric metering device (14) is protected from any oxidation by the ambient air by means of a non-elastic membrane or gusset (55) surrounding, in tight manner with respect to the additive product (11), that part of the piston (27) and of the piston rod (28) in contact with said ambient air.

6. Process according to claim 1, characterized in that the composition of the mixture of products is changed by injecting into the basic product (2) another additive product (11') different from the first additive product (11).

7. Process according to claim 1, characterized in that the additive product (11) is injected into the basic product (2) downstream of the admission valve (7,38) and upstream of the ejection valve (35) of the metering/dispensing device (6).

8. Process according to claim 1, characterized in that a single valve (7,26,47) is used between the bottom (24) of the first tank (1) for storing the basic product (2) and the inlet into the metering/dispensing device, which valve establishes a cyclic connection between said first tank (1), the general conduit (3) or metering/dispensing device (6) for the additive product (11).

9. Process according to one of claims 1 to 8, characterized in that the additive product (11) is injected into the basic product (2) contained in the general conduit (3).

10. Process according to one of claims 1 to 8, characterized in that the additive product (11) is injected into the basic product (2) contained in the metering/dispensing device (6).

11. Installation for filling at least one recipient with a mixture of at least two pasty and/or liquid products, of the type comprising a first tank (1) for storing a basic product (2), at least one other tank (10,10',10a,10'a) for storing an additive product (11,11',11a,11'a), a device (6) for metering/dispensing a mixture of a portion of basic product (2) and a portion of additive product (11) and comprising at least one metering chamber (16) having a metering piston (22) provided with a control rod (37), a dispensing chamber (34) connected to the metering chamber (16), an ejection nozzle (20), an admission valve (7) provided upstream of the metering chamber (16) and an ejection valve (35) provided downstream of the dispensing chamber (34) and upstream of the ejection nozzle (20), a general supply conduit (3) connecting the outlet (4) of the first tank (1) to the inlet of the metering/dispensing device (6), and at least one volumetric metering device (14) comprising a metering cavity (25) presenting a metering piston (27) provided with a control rod (28), and capable of being connected, on the one hand, to the outlet of the other tank (10,10',10a,10'a) for storing the additive product (11,11',11a,11'a) and, on the other hand, to a point of injection (15) located on the path of transport of the basic product (2) between the outlet of the first storage tank (1) and the ejection valve (35) of the metering/dispensing device (6),
characterized in that
- the upper end of the storage tanks (1 and 10,10',10a,10'a) is connected to a source of gas under pressure,
- the admission valve (7,38) in the metering chamber (16) of the metering/dispensing device (6) is provided at one of the ends of the general supply conduit (3),
- at the metering piston (27) of the other volumetric metering device (14), the additive product (11,11',11a,11'a) is separated from the ambient air by a deformable partition (2,55), and
- the piston (27) of the volumetric metering device (14) and the piston (22) of the metering/dispensing device (6) are connected to control units (62) actuated cyclically and in phase opposition, with the result that the piston (27) of the volumetric metering device (14) ejects a dose of the additive product (11) while the piston (22) of the metering/dispensing device (6) effects its suction stroke.

12. Filling installation according to claim 11, characterized in that it comprises, for each volumetric metering device (14) for additive product (11,11',11a,11'a), at least two storage tanks (10,10',10a,10'a) of which each contains a different additive product (11,11',11a,11'a), at least two connecting conduits (13,13',13a,13'a) provided between the inlet of the volumetric metering device (14) and the outlet of one or the other of the two storage tanks as well as at least two stop valves (S,S',Sa,S'a) of which each is mounted on one of said connecting conduits.

13. Filling installation according to claim 11, characterized in that the metering piston (27) of the volumetric metering device (14) and the metering piston (22) of the metering/dispensing device (6) are connected together by a mechanical transmission (62a, 71).

14. Filling installation according to claim 11, characterized in that the deformable partition separating from the ambient air the additive product (11) contained in the volumetric metering device (14) is constituted by a non-elastic flexible membrane (55) defining one side of the metering cavity (25), the metering piston (27) being located on one side and the additive product (11) being located on the other side of said membrane (55).

15. Filling installation according to claim 11, characterized in that the deformable partition separating from the ambient air the additive product (11) contained in the volumetric metering device (14) is constituted by a non-elastic deformable gusset (55) fast, on the one hand, with the metering piston (27) and, on the other hand, with the metering body (23), surrounding the lower end part of the piston rod (28) and capable of penetrating in the metering cavity (25).

16. Filling installation according to claim 11, characterized in that the volumetric metering device (14) comprises a metering body (23) which is fixed to the bottom (24) of the first storage tank (1) for the basic product (2), and has at least one metering cavity (25) receiving without notable lateral clearance the metering piston (27), issuing by its upper end into the bottom (24) of said first tank (1) and comprising, at its lower end, an alternate connection valve (26) capable of connecting said metering cavity (25) either to the tank (10) for storing the additive product (11) or to the point of injection (15) of said additive product (11) in the basic product (2), and that the deformable partition separating from the ambient air the additive product (11) contained in said volumetric metering device (14) is constituted by the basic product (2) contained in said first tank (2) and covering the upper face of the metering piston (27) and a part of the control rod (28) thereof.

17. Filling installation according to claim 11, characterized in that the admission valve (7,38) of the metering/dispensing device (6) provided on the general supply conduit (3) serves both as outlet valve of the first storage tank (1) for the basic product (2), and as admission valve in the metering chamber (16) of the metering/dispensing device (6).

18. Filling installation according to claim 11, characterized in that the admission valve (7,38) in the metering chamber (16) of the metering/dispensing device (6) is provided at the upstream end of the general supply conduit (3) and in the bottom of the first storage tank (1).

19. Filling installation according to claim 11, characterized in that the metering/dispensing device (6) comprises in a vertical cylindrical enclosure (39) of which the upper end is fast with the bottom (24) of the first storage tank (1) and issues thereinto, from top to bottom, the metering chamber (16), the dispensing chamber (34), the ejection valve (35) and the ejection nozzle (20) and that the downstream end of the general supply conduit (3) issues into said vertical cylindrical enclosure (39) at the junction of the upper metering chamber (16) and the lower dispensing chamber (34).

20. Filling installation according to claim 11, characterized in that the outlet of the volumetric metering device (14) issues into either the metering chamber (16) downstream of the admission valve (7,38) of the metering/dispensing device (6), or into the general supply conduit (3), or into a connecting conduit (33) between the metering chamber (16) and the dispensing chamber (34) of said metering/dispensing device (6).

21. Filling installation according to claim 11, characterized in that the bottom of the first tank (1) for storing the basic product (2) is constituted by a bottom block (24) in which are provided at least one housing (46) for the admission valve (7,38) of the metering/dispensing device (6), at least one housing for the upper part of the cylindrical enclosure (39) of said metering/dispensing device (6) and at least one channel forming at least a part of the general supply conduit (3).

22. Filling installation according to claims 11 and 21, characterized in that the volumetric metering device (14) for the additive product (11) presents a body (23) which is fixed on a lateral face of the bottom block (24) of the first storage tank (1), comprises a metering cavity (25) in which hermetically moves the metering piston (27) separating said cavity (25) into a lower chamber (25a) and an upper chamber (25c), and that part of the control rod (28) of said piston (27), part disposed in this upper chamber (25c), is surrounded by a gusset (55) hermetically fixed, on the one hand, on the rear face of said piston (27), and, on the other hand, on the metering body (23) at the point where the latter is traversed by said control rod (28).

23. Filling installation according to claim 11, characterized in that the volumetric metering device (14) comprises an alternate connection valve (26) with the aid of which its metering cavity (25,25a) may be alternately connected to the outlet of the tank (10) for storing the additive product (11) or to the point of injection (15) of the additive product (11) in the basic product (2) and that said alternate connection valve (26) and the admission valve (7) of the metering/dispensing device (6) are joined to form one valve (7,26) of the slide (47) type capable, either of establishing a connection between the lower chamber (25a) of the metering cavity (25) and the tank (10) for storing the additive product (11) and simultaneously of interrupting the connection, on the one hand, between the tank (1) for storing the basic product (2) and the metering/dispensing device (6) and, on the other hand, between said metering cavity (25,25a) and the point of injection (15) of the additive product (11) in the basic product (2), or of establishing a connection, on the one hand, between the tank (1) for storing the basic product (2) and the metering/dispensing device (6) and, on the other hand, between said metering cavity (25,25a) and the point of injection (15) of the additive product (11) in the basic product (2) and simultaneously of interrupting the connection between the lower chamber (25a) of the metering cavity (25) and the tank (10) for storing said additive product (11).

24. Filling installation according to claim 23, characterized in that the upper chamber (25c) of the metering cavity (25) of the volumetric metering device (14) is permanently connected to the tank (10) for storing the additive product (11) and is capable of being connected to the lower chamber (25a) thereof (25) via a branch conduit (50,52) and the alternate connection valve (26) interposed in said branch conduit (50,52).

25. Filling installation according to one of claims 15 and 22, characterized in that the piston (27) of the volumetric metering device (14) and the gusset (55) are made in one piece by being cut out from a block of synthetic material.

26. Filling installation according to claim 19, characterized in that the dispensing chamber (34) terminates at its lower end in a truncated body (42) provided with a vertical cylindrical bore (40) receiving in hermetic manner a mobile obturation rod (42) which forms therewith the ejection valve (35), coaxially traverses the vertical cylindrical enclosure (39), penetrates hermetically in the storage tank (1) for the basic product (2) and is capable of being retracted inwardly of the dispensing chamber (34) to clear the passage of the ejection nozzle (35) constituted by said bore (40) of said truncated body (41).

27. Filling installation according to claim 19, characterized in that the dispensing chamber (34) terminates, at its lower end, in a truncated body (41) provided with a vertical cylindrical bore (40) hermetically receiving a mobile obturation rod (42) which coaxially traverses the vertical cylindrical enclosure (39), hermetically penetrates in the tank (1) for storing the basic product (2), comprises in its lower part located at the level of the dispensing chamber (34) when it occupies its high position, an ejection channel (56) opening laterally, at each of its ends, on the outer face of said rod (42) via at least one lateral orifice or bore (57,59) and that said mobile rod (42) serves, on the one hand, as ejection valve (35) in cooperation with said bore (40) and, on the other hand, as ejection nozzle (20), via the ejection channel (56) and its lateral orifices and bores (57) ,59) and is mobile between, on the one hand, a low position in which it penetrates to the bottom of a recipient to be filled (21) and in which the upper lateral bore (59) still lies in the dispensing chamber (34) while its lower lateral orifice (57) lies below the cylindrical bore (40) of said truncated body (41) and, on the other hand, a high position in which the lower lateral orifice (57) of the rod (42) lies inside said bore (40) and is obturated with respect to the outside.

28. Filling installation according to claim 26, characterized in that the obturation rod (42) presents stirring members (44) at the level of the dispensing chamber (34).

29. Filling installation according to one of claims 26 and 27, characterized in that the metering/dispensing device (6) comprises an annular metering piston (22) which hermetically slides in the metering chamber (16) both along the obturation rod (42) and the inner face of the cylindrical enclosure (39) which issues into the bottom (24) of the tank for storing the basic product (2).

## Patentansprüche

1. Verfahren zum Füllen von Behältern mit einer Mischung aus mindestens zwei pastösen und/oder flüssigen Produkten, gemäß dem aus einem ersten Vorratsbehälter (1) ein Grundprodukt (2) entnommen wird, das schrittweise in einer allgemeinen Versorgungsleitung (3) transportiert wird, welche mit dem Entnahme-Ausgang (4) des ersten Vorratsbehälters (1) verbunden ist, aus einem zweiten Vorratsbehälter (10) ein Zusatzprodukt (11) in einem festgelegten Verhältnis zu den Anteilen oder Dosierungen des entnommenen Grundprodukts (2) entnommen wird, das Zusatzprodukt (11) mit dem Grundprodukt (2) gemischt wird und diese Produktmischung durch einen volumetrischen Dosierapparat-Verteiler (6) läuft, der mit Ausstoßdüsen (20) bestückt ist, ein Einlaß- (7,38) und ein Ausstoßventil (35) hat und dessen Einlaß mit der allgemeinen Versorgungsleitung (3) verbunden ist und mit dessen Hilfe die genauen Mengen der Mischung vor deren Ausstoß quer zu den Düsen (20) in mindestens einen Behälter (21) dosiert werden,
**dadurch gekennzeichnet,**
daß in den beiden Vorratsbehältern (1,10) über den Produkten (2,11) eine Atmosphäre, gegebenenfalls steril, mit Oberdruck vorgesehen ist, um den Eintritt eines verunreinigten Gases in die Behälter (1,10) zu verhindern und das Grundprodukt (2) in die Versorgungsleitung (3) zu drücken,
in das Grundprodukt (2) das Zusatzprodukt (11) in festgelegten Mengen im Hinblick auf die entnommenen Dosierungen des Grundprodukts (2) so eingeführt wird, daß während des Einführens einer Menge des Zusatzprodukts (11) in das Grundprodukt (2) im Dosierapparat-Verteiler (6) eine Dosierung des Mischprodukts verwirklicht wird, die eine Menge des Zusatzprodukts (11) enthält, welche identisch mit derjenigen ist, die gerade in das Grundprodukt (2) eingeführt wurde,
und aus dem Dosierapparat-Verteiler (6) und quer zu dessen mindestens einer Ausstoßdüse (20) in einen entsprechenden Behälter (21) jede Mischprodukt-Dosierung mit konstanten und genauen Verhältnissen jeder der Produkte (2,11) geleitet wird, während das Zusatzprodukt (11) in einem anderen volumetrischen Dosierapparat (14) dosiert wird, wobei es vollständig gegen jede Oxydation durch die Umgebungsluft geschützt wird.

2. Verfahren nach Anspruch 2,
**dadurch gekennzeichnet,**
daß das Zusatzprodukt (11) in das Grundprodukt (2) nur während des Ansaughubes des Dosierapparat-Verteilers (6) eingeleitet wird.

3. Verfahren nach Anspruch 1,
**dadurch gekennzeichnet,**
daß das Grundprodukt (2) direkt von seinem Vorratsbehälter (1) zum entsprechenden Dosierapparat-Verteiler (6) geleitet wird.

4. Verfahren nach Anspruch 1,
**dadurch gekennzeichnet,**
daß das in dem anderen volumetrischen Dosierapparat enthaltene Zusatzprodukt (11) gegen jede Oxydation durch die Umgebungsluft geschützt wird, indem dauernd die hintere oder obere Fläche des Kolbens (27) des volumetrischen Dosierapparats (14) mit dem Grundprodukt (2) abgedeckt wird.

5. Verfahren nach Anspruch 1,
**dadurch gekennzeichnet,**
daß das in dem anderen volumetrischen Dosierapparat (14) enthaltene Zusatzprodukt (11) gegen jede Oxydation durch die Umgebungsluft geschützt wird mit Hilfe einer Membran oder eines unelastischen Faltenbalges (55), der den Abschnitt des Kolbens (27) und der Kolbenstange (28) gegenüber dem Zusatzprodukt (11) dicht umgibt, der in Kontakt mit der Umgebungsluft steht.

6. Verfahren nach Anspruch 1,
**dadurch gekennzeichnet,**
daß die Zusammensetzung des Mischprodukts geändert wird, indem in das Grundprodukt (2) ein von dem ersten Zusatzprodukt (11) unterschiedliches Zusatzprodukt (11' ) eingeleitet wird.

7. Verfahren nach Anspruch 1,
**dadurch gekennzeichnet,**
daß das Zusatzprodukt (11) in das Grundprodukt (2) nach dem Ans-augventil (7,38) und vor dem Ausstoßventil (35) des Dosierapparat-Verteilers (6) injiziert wird.

8. Verfahren nach Anspruch 1,
**dadurch gekennzeichnet,**
daß zwischen dem Boden (24) des ersten Vorratsbehälters (1) des Grundprodukts (2) und dem Eintritt in den Dosierapparat-Verteiler ein einziges Ventil (7,26,47) verwendet wird, das eine zyklische Verbindung zwischen dem ersten Vorratsbehölter (1), der allgemeinen Versorgungsleitung (3) oder dem Dosierapparat-Verteiler (6) und dem Ausgang des volumetrischen Dosierapparates (14) für das Zusatzprodukt (11) bildet.

9. Verfahren nach einem der Ansprüche 1 bis 8,
**dadurch gekennzeichnet,**
daß das Zusatzprodukt (11) in das in der allgemeinen Versorgungsleitung (3) enthaltene Grundprodukt (2) injiziert wird.

10. Verfahren nach einem der Ansprüche 1 bis 8,
**dadurch gekennzeichnet,**
daß das Zusatzprodukt (11) in das im Dosierapparat-Verteiler (6) enthaltene Grundprodukt (2) injiziert wird.

11. Anlage zum Füllen mindestens eines Behälters mit einer Mischung von mindestens zwei pastösen und/oder flüssigen Produkten mit einem ersten Vorratsbehälter (1) für ein Grundprodukt (2), mit wenigstens einem weiteren Vorratsbehälter (10,10', 10a,10'a) für ein Zusatzprodukt (11,11' ,11a,11'a), einem Dosierapparat-Verteiler (6) für eine Mischung aus einem Grundprodukt-Anteil (2) und einem Zusatzprodukt-Anteil (11) und mit mindestens einer Dosierkammer (16) aus einem Dosierkolben (22) mit einer Steuerstange (37), einer mit der Dosierkammer (16) verbundenen Verteilerkammer (34), einer Ausstoßdüse (20), einem Ansaugventil (7) vor der Dosierkammer (16) und einem Ausstoßventil (35) nach der Verteilerkammer (34) und vor der Ausstoßdüse (20), einer allgemeinen Versorgungsleitung (3), die den Ausgang des ersten Vorratsbehälters (1) mit dem Eingang des Dosierapparat-Verteilers (6) verbindet, und mit mindestens einem volumetrischen Dosierapparat (14) mit einem einen Dosier-Hohlraum (25) bildenden, mit einer Steuerstange (28) versehenen Dosierkolben (27), wobei der Dosierapparat geeignet ist, einerseits mit dem Ausgang des weiteren Vorratsbehälters (10,10',10a,10'a) für das Zusatzprodukt (11,11',11a,11'a) und andererseits mit einem Injektionspunkt (15) verbunden zu werden, der auf dem Transportweg des Grundprodukts (2) zwischen dem Ausgang des ersten Vorratsbehälters (1) und dem Ausstoßventil (35) des Dosierapparat-Verteilers (6) liegt,
**dadurch gekennzeichnet,**
daß das obere Ende der Vorratsbehälter (1 und 10,10',10a,10'a) mit einer Druckgasquelle verbunden ist,
daß das Ansaugventil (7,38) in der Dosierkammer (16) des Dosierapparat-Verteilers (6) dem einen Ende der allgemeinen Versorgungsleitung (3) zugeordnet ist,
daß an der Stelle des Dosierkolbens (27) des anderen volumetrischen Dosierapparates (14) das Zusatzprodukt (11,11',11a, 11'a) von der Umgebungsluft durch eine verformbare Trennwand (2,55) getrennt ist und
daß der Kolben (27) des volumetrischen Dosierapparates (14) und der Kolben (22) des Dosierapparat-Verteilers mit Steuereinheiten (62) verbunden sind, die zyklisch und in entgegengesetzten Phasen betätigt werden, so daß der Kolben (27) des volumetrischen Dosierapparates (14) eine Dosierung des Zusatzproduktes (11) ausstößt, während der Kolben (22) des Dosierapparat-Verteilers (6) seinen Saughub bewirkt.

12. Anlage zum Füllen nach Anspruch 11,
**dadurch gekennzeichnet,**
daß sie für jeden volumetrischen Dosierapparat (14) vom Zusatzprodukt (11,11',11a,11'a) mindestens zwei Vorratsbehälter (10,10',10a,10'a) mit einem unterschiedlichen Zusatzprodukt (11,11',11a,11'a) aufweist, mindestens zwei Verbindungsleitungen (13,13',13a,13'a) zwischen dem Eingang des volumetrischen Dosierapparates (14) und dem Ausgang des einen oder des anderen der beiden Vorratsbehälter vorgesehen sind sowie mindestens zwei Absperrventile (S,S',Sa,S'a), die jeweils an einem der beiden Verbindungsleitungen angebracht sind.

13. Anlage zum Füllen nach Anspruch 11,
**dadurch gekennzeichnet,**
daß der Dosierkolben (27) des volumetrischen Dosierapparates (14) und der Dosierkolben (22) des Dosierapparat-Verteilers (6) miteinander durch eine mechanische Kraftübertragung (62a, 71) verbunden sind.

14. Anlage zum Füllen nach Anspruch 11,
**dadurch gekennzeichnet,**
daß die das im volumetrischen Dosierapparat (14) enthaltene Zusatzprodukt (11) von der Umgebungsluft trennende verformbare Trennwand von einer biegsamen, unelastischen Membran (55) gebildet wird, die eine Seite des Dosierapparat-Hohlraumes (25) abschließt, wobei der Dosierkolben (27) auf der einen Seite und das Zusatzprodukt (11) auf der anderen Seite dieser Membran (55) angeordnet ist.

15. Anlage zum Füllen nach Anspruch 11,
**dadurch gekennzeichnet,**
daß die das im volumetrischen Dosierapparat (14) enthaltene Zusatzprodukt (11) von der Umgebungsluft trennende verformbare Trennwand von einem verformbaren,- unelastischen Faltenbalg (55) gebildet wird, der einstückig einerseits mit dem Dosierkolben (27) und andererseits mit dem Dosierapparat-Gehäuse (23) ist, das den unteren Endabschnitt der Kolbenstange(28) umgibt und geeignet ist, den Dosierapparat-Hohlraum (25) zu durchdringen.

16. Anlage zum Füllen nach Anspruch 11,
**dadurch gekennzeichnet,**
daß der volumetrische Dosierapparat (14) ein Dosierapparat-Gehäuse (23) aufweist, das am Boden (24) des ersten Vorratsbehälters (1) des Grundprodukts (2) befestigt ist und mindestens einen Dosierapparat-Hohlraum (25) aufweist, der ohne bemerkenswertes seitliches Spiel den Dosierkolben (27) aufnimmt, der mit seinem oberen Ende in den Boden (24) des ersten Vorratsbehälters (1) einmündet und an seinem unteren Ende ein Ventil für wechselweise Verbindung (26) aufweist, das geeignet ist, den Dosierapparat-Hohlraum (25) mit dem Vorratsbehälter (10) des Zusatzproduktes (11) bzw. mit dem Injizierpunkt (15) des Zusatzproduktes (11) in das Grundprodukt (2) zu verbinden, und
daß die verformbare Trennwand, die das in dem volumetrischen Dosierapparat (14) enthaltene Zusatzprodukt (11) von der Umgebungsluft trennt, von dem im ersten Vorratsbehälter (1) enthaltenen Grundprodukt (2) gebildet wird, indem es die obere Fläche des Dosierkolbens (27) und einen Abschnitt von deren Steuerstange (28) abdeckt.

17. Anlage zum Füllen nach Anspruch 11,
**dadurch gekennzeichnet,**
daß das Ansaugventil (7,38) des Dosierapparat-Verteilers (6) in der allgemeinen Versorgungsleitung (3) gleichzeitig als Ausgangsventil des ersten Vorratsbehälters (1) für das Grundprodukt (2) und als Ansaugventil in die Dosierkammer (16) des Dosierapparat-Verteilers (6) dient.

18. Anlage zum Füllen nach Anspruch 11,
**dadurch gekennzeichnet,**
daß das Ansaugventil (7,38) in die Dosierkammer (16) des Dosierapparat-Verteilers (6) am oberen Ende der allgemeinen Versorgungsleitung (3) und im Boden des ersten Vorratsbehälters (1) angeordnet ist.

19. Anlage zum Füllen nach Anspruch 11,
**dadurch gekennzeichnet,**
daß der Dosierapparat-Verteiler (6) in einer zylindrischen vertikalen Hülle (39), deren oberes Ende einteilig mit dem Boden (24) des ersten Vorratsbehälters (1) ist und in diesen mündet, von oben nach unten die Dosierkammer (16), die Verteilerkammer (34), das Ausstoßventil (35) und die Ausstoßdüse (20) aufweist und daß das untere Ende der allgemeinen Versorgungsleitung (3) in die zylindrische vertikale Hülle (39) an der Verbindung der oberen Dosierkammer (16) und der unteren Verteilerkammer (34) einmündet.

20. Anlage zum Füllen nach Anspruch 11,
**dadurch gekennzeichnet,**
daß der Ausgang des volumetrischen Dosierapparats (14) entweder in die Dosierkammer (16) hinter dem Ansaugventil (7,38) des Dosierapparat-Verteilers (6) oder in die allgemeine Versorgungsleitung (3) oder in eine Verbindungsleitung (33) zwischen der Dosierkammer (16) und der Verteilerkammer (34) des Dosierapparat-Verteilers (6) einmündet.

21. Anlage zum Füllen nach Anspruch 11,
**dadurch gekennzeichnet,**
daß der Boden des ersten Vorratbehälters (1) für das Grundprodukt (2) durch einen Bodenblock (24) gebildet wird, in dem mindestens eine Aufnahme (46) für das Ansaugventil (7,38) des Dosierapparat-Verteilers (6), mindestens eine Aufnahme für den oberen Abschnitt der zylindrischen Hülle (39) dieses Dosierapparat-Verteilers (6) und mindestens ein Kanal vorgesehen sind, der zumindest einen Abschnitt der allgemeinen Versorgungsleitung (3) bildet.

22. Anlage zum Füllen nach den Ansprüchen 11 und 21,
**dadurch gekennzeichnet,**
daß der volumetrische Dosierapparat (14) für das Zusatzprodukt (11) ein Gehäuse (23) hat, das an einer Seitenfläche des Bodenblockes (24) des ersten Vorratsbehälters (1) fest angebracht ist, mit einem Dosierapparat-Hohlraum (25), in welchem sich der Kosierkolben (27) abdichtend verschiebt, wobei er diesen Hohlraum (25) in eine untere Kammer (25a) und eine obere Kammer (25c) trennt, und
daß ein in dieser oberen Kammer (25c) angeordneter Abschnitt der Steuerstange (28) dieses Kolbens (27) von einem Faltenbalg (55) umgeben ist, der einerseits an der hinteren Fläche des Kolbens (27) und andererseits an dem Dosierapparat-Gehäuse (23) an der Stelle abgedichtet befestigt ist, wo letzteres von der Steuerstange (28) durchquert wird.

23. Anlage zum Füllen nach Anspruch 11,
**dadurch gekennzeichnet,**
daß der volumetrische Dosierapparat (14) ein abwechselndes Verbindungsventil (26) aufweist, mit dessen Hilfe sein Dosierapparat-Hohlraum (25,25a) abwechselnd mit dem Ausgang des Vorratsbehälters (10) für das Zusatzprodukt (11) oder mit dem Injizierpunkt (15) des Zusatzprodukts (11) in das Grundprodukt (2) verbunden werden kann, und
daßjdieses abwechselnde Verbindungsventil (26) und das Ansaugventil (7) des Dosierapparat-Verteilers (6) in einem einzigen Ventil (7,26) des Typs eines Schiebers vereinigt sind, der geeignet ist, um entweder eine Verbindung zwischen der unteren Kammer (25a) des Dosierapparat-Hohlraums (25) und dem Vorratsbehälter (10) für das Zusatzprodukt (11) herzustellen und zugleich die Verbindung einerseits zwischen dem Vorratsbehälter (1) für das Grundprodukt (2) und dem Dosierapparat-Verteiler (6) und andererseits zwischen dem Dosierapparat-Hohlraum (25,25a) und dem Injizierpunkt (15) des Zusatzprodukts (11) in das Grundprodukt (2) zu unterbrechen oder um eine Verbindung einerseits zwischen dem Vorratsbehälter (1) für das Grundprodukt (2) und dem Dosierapparat-Verteiler (6) und andererseits zwischen dem Dosierapparat-Hohlraum (25,25a) und dem Injizierpunkt (15) des Zusatzprodukts (11) im Grundprodukt (2) herzustellen und zugleich die Verbindung zwischen der unteren Kammer (25a) des Dosierapparat-Hohlraumes (25) und dem Vorratsbehälter (10) für das Zusatzprodukt (11) zu unterbrechen.

24. Anlage zum Füllen nach Anspruch 23,
**dadurch gekennzeichnet,**
daß die obere Kammer (25c) des Dosierapparat-Hohlraumes (25) im volumetrischen Dosierapparat (14) dauernd mit dem Vorratsbehälter (10) für das Zusatzprodukt (11) verbunden und geeignet ist, mit der unteren Kammer (25a) dieses Hohlraumes (25) mittels einer Umgehungsleitung (50,52) und eines in diese Umgehungsleitung (50,52) zwischengeschalteten abwechselnden Verbindungsventils (26) verbunden zu werden.

25. Anlage zum Füllen nach Anspruch 15 oder 22,
**dadurch gekennzeichnet,**
daß der Kolben (27) des volumetrischen Dosierapparates (14) und der Faltenbalg (55) aus einem einzigen Teil durch Stanzen aus einem Block aus Kunststoffmaterial hergestellt werden.

26. Anlage zum Füllen nach Anspruch 19,
**dadurch gekennzeichnet,**
daß die Verteilerkammer (34) an ihrem unteren Ende von einem kegelstumpfartigen Körper (41) begrenzt wird, der mit einer zylindrischen vertikalen Bohrung (40) zur dichten Aufnahme einer Verschlußstange (42) ausgestattet ist, die hiermit das Injizierventil (35) bildet, die zylindrische vertikale Hülle (39) koaxial durchquert, abgedichtet in den Vorratsbehälter (1) für das Grundprodukt (2) eindringt und geeignet ist, in das Innere der Verteilerkammer (34) zurückgezogen zu werden, um den Weg für das Ausstoßventil (35) freizugeben, der durch diese Bohrung (40) des kegelstumpfförmigen Körpers (41) gebildet wird.

27. Anlage zum Füllen nach Anspruch 19,
**dadurch gekennzeichnet,**
daß die Verteilerkammer (34) an ihrem unteren Ende von einem kegelstumpfartigen Körper (41) begrenzt wird, der mit einer zylindrischen vertikalen Bohrung (40) zur dichten Aufnahme einer Verschlußstange (42) ausgestattet ist, die die zylindrische vertikale Hülle (39) koaxial durchquert, abgedichtet in den Vorratsbehälter (1) für das Grundprodukt (2) eindringt, mit einem Injizierkanal (56) in ihrem unteren, auf dem Niveau der Verteilerkammer (34) gelegenen Abschnitt, wenn dieser seine obere Lage innehat, wobei der Kanal an jedem Ende seitlich an der Außenfläche der Stange (42) mit mindestens einer Öffnung oder seitlichen Bohrung (57,59) mündet, und
daß diese bewegliche Stange (42) einerseits als Ausstoßventil (35) im Zusammenwirken mit der Bohrung (40) und andererseits als Ausstoßdüse (20) mittels des Injizierkanals (56) und seiner Öffnungen oder seitlichen Bohrungen (57,59) dient und beweglich zwischen einerseits einer tiefen Lage, in welcher sie in den Boden eines Behälters zum Füllen (21) eindringt und in der die obere seitliche Bohrung (59) sich noch in der Verteilerkammer (34) befindet, während sich seine untere seitliche Öffnung (57) unterhalb der zylindrischen Bohrung (40) des kegelstumpfartigen Körpers (41) befindet, und andererseits einer hohen Lage, in welcher die untere seitliche Öffnung (57) der Stange(42) sich im Innern der Bohrung (40) befindet und gegenüber außen abgeschlossen ist.

28. Anlage zum Füllen nach Anspruch 26,
**dadurch gekennzeichnet,**
daß die Verschlußstange(42) auf dem Niveau der Verteilerkammer (34) Mischorgane darstellt.

29. Anlage zum Füllen nach Anspruch 26 oder 27,
**dadurch gekennzeichnet,**
daß der Dosierapparat-Verteiler (6) einen ringförmigen Dosierkolben (22) aufweist, der abgedichtet in der Dosierkammer (16) gleichzeitig längs der Verschlußstange (42) und der Innenfläche der zylindrischen Hülle (39) verschiebbar gleitet, die in den Boden (24) des Behälters für das Grundprodukt (2) mündet.
